# EUROPÄISCHE PATENTSCHRIFT

(11) **EP 3 545 066 B1**
(45) Veröffentlichungstag und Bekanntmachung des Hinweises auf die Patenterteilung: **01.05.2024**
(21) Anmeldenummer: 17807797.0
(22) Anmeldetag: 21.11.2017
(51) Int. Cl.: C11D 3/37

(54) **COPOLYMER ENTHALTENDE REINIGUNGSMITTELZUSAMMENSETZUNGEN**
CLEANING AGENT COMPOSITIONS CONTAINING COPOLYMER
COMPOSITIONS DE DÉTERGENTS CONTENANT UN COPOLYMÈRE

(30) Priorität: 28.11.2016 DE 102016223590
(43) Veröffentlichungstag der Anmeldung: 02.10.2019
(73) Patentinhaber: Clariant International Ltd, 4132 Muttenz (CH)
(72) Erfinder: BENSON, Hannah, 64625 Bensheim (DE); COHRS, Carsten, 60316 Frankfurt am Main (DE); SCHELERO, Natascha, 65795 Hattersheim (DE); SAHL, Mike, 65520 Bad Camberg (DE)
(74) Vertreter: Clariant Produkte (Deutschland) GmbH
(86) Internationale Anmeldenummer: PCT/EP2017/079943
(87) Internationale Veröffentlichungsnummer: WO 2018/095915

(56) Entgegenhaltungen:
- EP-A2- 0 467 472
- US-A1- 2007 110 699
- US-A1- 2013 303 425
- US-A1- 2014 378 639
- US-B1- 6 482 793

## Beschreibung

Die vorliegende Erfindung betrifft Reinigungsmittel-Zusammensetzungen enthaltend ein oder mehrere Copolymere (Polymeradditive), die kationische (A), und makromonomere (B) Struktureinheiten und Struktureinheiten (C) enthalten, sowie ein oder mehrere Tenside und Wasser. Die Erfindung betrifft weiterhin die Verwendung der Reinigungsmittel-Zusammensetzungen oder der Copolymere zur Behandlung von harten Oberflächen, beispielsweise um auf der Oberfläche einen Reinigungseffekt zu erzielen, um der Oberfläche hydrophile Eigenschaften zu verleihen, um Glanz auf der Oberfläche zu erzeugen, um permanente Eigenschaften wie "anti-Fleck", "anti-Spuren" oder "anti-Streifen" auf der Oberfläche zu erzielen oder um einen Reparatureffekt der Oberfläche zu erzielen. Die Erfindung betrifft weiterhin ein Verfahren zur Behandlung oder Reinigung einer harten Oberfläche unter Verwendung der Reinigungsmittel-Zusammensetzungen oder der Copolymere.

Kommerzielle Reinigungsformulierungen ermöglichen die effiziente Reinigung von harten Oberflächen der Industrie, des Haushalts oder der Allgemeinheit. Sie bestehen im Allgemeinen aus einer wässrigen Lösung von oberflächenaktiven Mitteln, insbesondere nichtionischen und anionischen oberflächenaktiven Mitteln, Alkohol(en) zur Erleichterung des Trocknens, Basen zur Einstellung des pH-Wertes und gegebenenfalls quaternären Aminen als Desinfektionsmittel.

WO 2013/170001 und WO 2013/170002 beschreiben Reinigerformulierungen, die alkoxylierte Polyethylenimin-Polymere enthalten und zur Verbesserung des Glanzes auf harten Oberflächen führen.

WO 2009/156067 beschreibt Reinigerformulierungen, die Pfropfcopolymere von Sacchariden enthalten und zur Verbesserung des Glanzerhaltes von harten Oberflächen verwendet werden können und/oder hydrophilisierende Eigenschaften haben.

WO 2003/031546 beschreibt wässrige antimikrobielle ReinigerZusammensetzungen zur Behandlung von harten Oberflächen, mit dem Ergebnis, einen Glanzerhalt oder eine Glanzverbesserung der harten Oberflächen zu erzielen.

WO 98/49263 beschreibt wässrige, saure Oberflächenreiniger, die ein Polymeradditiv enthalten und einen verbesserten Glanz der Oberfläche erzielen.

US 2014/0005095 beschreibt Reinigerzusammensetzungen für harte Oberflächen, die eine glänzende, streifenfreie Oberfläche erzielen.

EP 1196523 B1 beschreibt Reinigungsmittelzusammensetzungen, die zur Behandlung von harten Oberflächen in der Industrie, dem Haushalt oder auch der Allgemeinheit vorgesehen sind und insbesondere darauf abzielen, diesen Oberflächen hydrophile Eigenschaften sowie Schutzeigenschaften zu verleihen.

US 2013/0303425 A1 beschreibt Reinigungsmittel für harte Oberflächen, enthaltend ein Polymer, umfassend modifizierte und teilweise quaternisierte Polyethylenimine, in die Ethylenoxideinheiten eingebaut sind.

US 2007/110699 A1 offenbart Zusammensetzungen zur Reinigung von Oberflächen enthaltend ein zwitterionisches Polymer.

US 6 482 793 B1 beschreibt flüssige Reinigungsmittelzusammensetzungen für harte Oberflächen enthaltend Polyalkoxylengylkole und Vinylpyrrolidon(co)polymere.

EP 0 467 472 A2 offenbart eine wässrige Zusammensetzung zur Reinigung harter Oberflächen enthaltend ein kationisches, quaternisiertes Polymer, bevorzugt auf Basis von beta(Trialkylammonium)ethylmethacrylat.

US 2014/0378639 A1 beschreibt wasserlösliche Copolymere, die für Kosmetika und Waschmittel verwendet werden.

Obwohl mit den bekannten Systemen bereits gute Ergebnisse erzielt werden können, bleibt doch ein breiter Raum für Verbesserungen. Ein wesentlicher Mangel dieser Reinigungsformulierungen besteht oftmals darin, dass auf der harten Oberfläche nach dem Trocknen Rückstände der Reinigerformulierung in Form von Streifen, Schlieren oder Flecken zu sehen sind und dadurch der Glanz der Oberfläche minimiert wird.

Die Aufgabe der vorliegenden Erfindung lag darin, Polymeradditive zu entwickeln, die wasserlöslich oder wasserdispergierbar sind und Reinigungsmittel-Zusammensetzungen zugesetzt werden können, und somit Reinigungsmittel-Zusammensetzungen zur Verfügung zu stellen, insbesondere mit dem Resultat, dass nach deren Anwendung auf harten Oberflächen vorteilhafte Glanzeffekte auf den harten Oberflächen zu beobachten sind.

Überraschenderweise wurde gefunden, dass diese Aufgabe gelöst werden kann durch Reinigungsmittel-Zusammensetzungen enthaltend
Z1) ein oder mehrere Copolymere enthaltend
   a) 0,1 bis 99,8 Mol-%, vorzugsweise 25,0 bis 80,0 Mol-% und besonders bevorzugt 25,0 bis 77,6 Mol-%, einer oder mehrerer kationischer Struktureinheiten (A),
   b) 0,1 bis 99,8 Mol-%, vorzugsweise 0,4 bis 4,5 Mol-% und besonders bevorzugt 0,5 bis 4,4 Mol-%, einer oder mehrerer makromonomerer Struktureinheiten (B) und
   c) 0,1 bis 99,8 Mol-% einer oder mehrerer Struktureinheiten (C), die sich von den Struktureinheiten (A) und (B) unterscheiden,
   dadurch gekennzeichnet, dass die eine oder mehreren kationischen Struktureinheiten (A) durch die folgenden allgemeinen Formeln (I) und/oder (II) repräsentiert werden: worin
   - R¹ und R^{1a}: jeweils gleich oder verschieden sind und unabhängig voneinander jeweils für Wasserstoff und/oder einen Methylrest stehen,
   - R^{1b}, R³, R⁴ und R⁵: jeweils gleich oder verschieden sind und unabhängig voneinander jeweils durch Wasserstoff, einen aliphatischen Kohlenwasserstoffrest mit 1 bis 20, vorzugsweise 1 bis 4, C-Atomen, einen cycloaliphatischen Kohlenwasserstoffrest mit 5 bis 20, vorzugsweise 5 bis 8, C-Atomen, einen Arylrest mit 6 bis 14 C-Atomen und/oder Polyethylenglykol (PEG) repräsentiert werden, vorzugsweise jeweils gleich oder verschieden sind und unabhängig voneinander jeweils durch Wasserstoff und/oder Methyl repräsentiert werden und besonders bevorzugt jeweils Methyl bedeuten,
   - Y: gleich oder verschieden ist und durch Sauerstoff, NH und/oder NR³ repräsentiert wird,
   - V: gleich oder verschieden ist und durch -(CH₂)ₓ-, repräsentiert wird,
   - x: gleich oder verschieden ist und durch eine ganze Zahl von 1 bis 6 repräsentiert wird,
   - X und X₁: jeweils gleich oder verschieden sind und unabhängig voneinander jeweils durch ein Halogenatom, C₁- bis C₄-Alkylsulfat und/oder C₁- bis C₄-Alkylsulfonat repräsentiert werden,
   und die eine oder die mehreren makromonomeren Struktureinheiten (B) durch die allgemeine Formel (III) repräsentiert werden: worin
   - R^{x}: gleich oder verschieden ist und durch H und/oder Methyl repräsentiert wird,
   - Z: gleich oder verschieden ist und durch C=O und/oder O(CH₂)₄ repräsentiert wird und vorzugsweise O(CH₂)₄ ist,
   - I: im molaren Mittel, eine Zahl von 0 bis 7 und vorzugsweise von 0 bis 6 ist, und
   - p: im molaren Mittel, eine Zahl von 1 bis 150, vorzugsweise von 11 bis 150 und besonders bevorzugt von 12 bis 150 ist,
   und die eine oder die mehreren Struktureinheiten (C) das Polymerisationsprodukt mindestens einer Monomerspezies ausgewählt aus der Gruppe bestehend aus nicht-kationischen Acrylamiden, nicht-kationischen Methacrylamiden und N-Vinyl-substituierten Lactamen mit 5 bis 7 Ringatomen darstellen,
   und
Z2) ein oder mehrere Tenside
   und
Z3) Wasser,
   wobei die Reinigungsmittel-Zusammensetzung das eine oder die mehreren Copolymere der Komponente Z1) in einer Menge von 0,005 bis 10 Gew.-% enthält, bezogen auf das Gesamtgewicht der Reinigungsmittel-Zusammensetzung.

Gegenstand der Erfindung sind daher Reinigungsmittel-Zusammensetzungen enthaltend
Z1) ein oder mehrere Copolymere enthaltend
   a) 0,1 bis 99,8 Mol-%, vorzugsweise 25,0 bis 80,0 Mol-% und besonders bevorzugt 25,0 bis 77,6 Mol-%, einer oder mehrerer kationischer Struktureinheiten (A),
   b) 0,1 bis 99,8 Mol-%, vorzugsweise 0,4 bis 4,5 Mol-% und besonders bevorzugt 0,5 bis 4,4 Mol-%, einer oder mehrerer makromonomerer Struktureinheiten (B) und
   c) 0,1 bis 99,8 Mol-% einer oder mehrerer Struktureinheiten (C), die sich von den Struktureinheiten (A) und (B) unterscheiden,
   dadurch gekennzeichnet, dass die eine oder mehreren kationischen Struktureinheiten (A) durch die folgenden allgemeinen Formeln (I) und/oder (II) repräsentiert werden: worin
   - R¹ und R^{1a}: jeweils gleich oder verschieden sind und unabhängig voneinander jeweils für Wasserstoff und/oder einen Methylrest stehen,
   - R^{1b}, R³, R⁴ und: R⁵ jeweils gleich oder verschieden sind und unabhängig voneinander jeweils durch Wasserstoff, einen aliphatischen Kohlenwasserstoffrest mit 1 bis 20, vorzugsweise 1 bis 4, C-Atomen, einen cycloaliphatischen Kohlenwasserstoffrest mit 5 bis 20, vorzugsweise 5 bis 8, C-Atomen, einen Arylrest mit 6 bis 14 C-Atomen und/oder Polyethylenglykol (PEG) repräsentiert werden, vorzugsweise jeweils gleich oder verschieden sind und unabhängig voneinander jeweils durch Wasserstoff und/oder Methyl repräsentiert werden und besonders bevorzugt jeweils Methyl bedeuten,
   - Y: gleich oder verschieden ist und durch Sauerstoff, NH und/oder NR³ repräsentiert wird,
   - V: gleich oder verschieden ist und durch -(CH₂)ₓ-, repräsentiert wird,
   - x: gleich oder verschieden ist und durch eine ganze Zahl von 1 bis 6 repräsentiert wird,
   - X und X₁: jeweils gleich oder verschieden sind und unabhängig voneinander jeweils durch ein Halogenatom, C₁- bis C₄-Alkylsulfat und/oder C₁- bis C₄-Alkylsulfonat repräsentiert werden,
   und die eine oder die mehreren makromonomeren Struktureinheiten (B) durch die allgemeine Formel (III) repräsentiert werden: worin
   - R^{x}: gleich oder verschieden ist und durch H und/oder Methyl repräsentiert wird,
   - Z: gleich oder verschieden ist und durch C=O und/oder O(CH₂)₄ repräsentiert wird und vorzugsweise O(CH₂)₄ ist,
   - I: im molaren Mittel, eine Zahl von 0 bis 7 und vorzugsweise von 0 bis 6 ist, und
   - p: im molaren Mittel, eine Zahl von 1 bis 150, vorzugsweise von 11 bis 150 und besonders bevorzugt von 12 bis 150 ist,
   und die eine oder die mehreren Struktureinheiten (C) das Polymerisationsprodukt mindestens einer Monomerspezies ausgewählt aus der Gruppe bestehend aus nicht-kationischen Acrylamiden, nicht-kationischen Methacrylamiden und N-Vinyl-substituierten Lactamen mit 5 bis 7 Ringatomen darstellen,
   und
Z2) ein oder mehrere Tenside
   und
Z3) Wasser,
   wobei die Reinigungsmittel-Zusammensetzung das eine oder die mehreren Copolymere der Komponente Z1) in einer Menge von 0,005 bis 10 Gew.-% enthält, bezogen auf das Gesamtgewicht der Reinigungsmittel-Zusammensetzung.

Der Begriff "harte Oberfläche" bedeutet im Sinne der Erfindung eine Oberfläche aus formfesten Materialien, z. B. aus Kunststoff, Keramik, Stein wie z. B. Naturstein, Porzellan, Glas, Holz, Linoleum und Metall wie z. B. Edelstahl, typischerweise Oberflächen im Küchen- und Sanitärbereich, beispielsweise in Küchen, Bädern und Toiletten, im Haushalt aber auch im industriellen Bereich, beispielsweise in Metzgereien, Schlachthöfen, Molkereien, Lagertanks für Lebensmittel oder Industrieprodukte, sowie im öffentlichen Bereich, wie z. B. Gebäudefassaden, in Schwimmbädern oder in Bahnhöfen.

WO 2012/076365 A1 offenbart kationische Copolymere enthaltend kationische Struktureinheiten und makromonomere Struktureinheiten sowie deren Verwendung als Zusatzmittel für Baustoffsysteme, insbesondere basierend auf Calciumsulfat.

WO 2008/049549 A2 beschreibt hydrophob modifizierte kationische Copolymere, welche mindestens drei verschiedene Struktureinheiten aufweisen und wovon eine Struktureinheit eine terminale Phenylgruppe oder speziell substituierte Phenylgruppe aufweist. Mit Hilfe der Copolymere kann insbesondere in Kombination mit anionischen Tensiden selbst im Falle von hohen Salzfrachten eine erhebliche Verbesserung der Wasserretention in wässrigen Baustoffsystemen auf der Basis von hydraulischen Bindemitteln, wie Zement, erzielt werden.

In WO 2008/141844 A1 werden Dispersionen umfassend anorganische Partikel, Wasser und mindestens ein wasserlösliches Polymer beschrieben. Das mindestens eine wasserlösliche Polymer weist Wiederholungseinheiten, die von Monomeren mit mindestens einer quartären Ammoniumgruppe abgeleitet sind, Wiederholungseinheiten, die von Monomeren mit mindestens einer Carboxygruppe abgeleitet sind, und Wiederholungseinheiten, die von Polyalkoxyalkylengruppen-haltigen Estermonomeren mit einem Zahlenmittel des Molekulargewichts im Bereich von 3000 g/mol bis 10 000 g/mol abgeleitet sind, auf. Die Dispersionen können insbesondere zur Herstellung von Beton eingesetzt werden und können über einen sehr langen Zeitraum verarbeitet werden.

WO 2008/046652 A1 beschreibt Propfpolymere erhältlich durch Copolymerisation von zumindest einem spezifischen Makromonomer und zumindest einem weiteren Monomer, welches eine polymerisierbare ethylenisch ungesättigte Doppelbindung aufweist sowie deren Verwendung als Dispergiermittel, beispielsweise in Pigmentkonzentraten.

In der US 2011/0144264 A1 wird die Verwendung von Substanzen wie z. B. Polyethylenglykol- oder Poly(ethylen-co-propylen)glykol-(meth)acrylsäureestern, die während des Prozesses einer Latexherstellung durch Emulsionspolymerisation mindestens eines polymerisierbaren Monomers zur Stabilisierung beitragen können, beschrieben.

In JP 2008-056711 A werden Copolymere mit einem zahlenmittleren Molekulargewicht von 5000 bis 1 000 000 offenbart, die Struktureinheiten enthalten, die durch Polymerisation von bestimmten kationischen Monomeren, Polyoxyalkylen-modifizierten Monomeren und vernetzbaren Monomeren gebildet werden und die zusätzlich weitere Struktureinheiten enthalten können, die durch Polymerisation von weiteren Monomeren, die mit den zuvor genannten Monomeren copolymerisiert werden können, gebildet werden. Die Copolymere können z. B. als antistatische Mittel für thermoplastische Polymere verwendet werden.

Ein Vorteil der Erfindung ist, dass die Copolymere der Komponente Z1) Reinigungsmittel-Zusammensetzungen zugesetzt werden können, und dadurch einen Glanzeffekt auf den harten Oberflächen, auf denen sie angewendet wurden, hervorrufen.

Ein weiterer Vorteil der Erfindung ist, dass die Copolymere der Komponente Z1) Reinigungsmittel-Zusammensetzungen zugesetzt werden können, und den harten Oberflächen, auf denen sie angewendet wurden, hydrophile Eigenschaften verleihen. Der Kontaktwinkel zwischen einer behandelten Oberfläche und einem Wassertropfen oder einem Tropfen einer wässrigen Reinigungsmittel-Zusammensetzung kann verringert werden. Die Anwesenheit von Spuren oder Flecken, die auf den harten Oberflächen durch Wasser oder wässrige Reinigungsmittel-Zusammensetzungen zurückgelassen werden, die mit ihnen in Kontakt gekommen sind, steht mit dem Phänomen des Zusammenziehens der Wassertropfen oder Tropfen wässriger Reinigungsmittel-Zusammensetzungen bei Kontakt mit harten Oberflächen in Zusammenhang, die bei der späteren Trocknung auf den Oberflächen Spuren hinterlassen. Zudem kann durch die Verringerung des Kontaktwinkels zwischen der behandelten Oberfläche und einem Wassertropfen die Geschwindigkeit der Trocknung der Oberfläche verbessert werden.

Auf der harten Oberfläche, auf der die erfindungsgemäßen Reinigungsmittel-Zusammensetzungen angewendet wurden, können zudem in vorteilhafter Weise Reparatureffekte erzielt werden
Erfindungsgemäße Reinigungsmittel-Zusammensetzungen können bei Anwendung auf einer harten Oberfläche zudem vorteilhafte Reinigungseffekte bewirken.

Auf den harten Oberflächen, auf denen erfindungsgemäße Reinigungsmittel-Zusammensetzungen angewendet wurden, können in vorteilhafter Weise permanente Eigenschaften wie "anti-Fleck", "anti-Spuren" oder "anti-Streifen" erzielt werden.

Weitere Vorteile der Erfindung bezüglich der harten Oberflächen, auf der erfindungsgemäße Reinigungsmittel-Zusammensetzungen angewendet wurden, können beispielsweise wie folgt sein: die Wiederanschmutzung der Oberflächen kann reduziert und die erneute Reinigung der Oberfläche kann erleichtert werden. Durch die Behandlung einer harten Oberfläche mit erfindungsgemäßen Reinigungsmittel-Zusammensetzungen können in vorteilhafter Weise Fettreste und Kalkseifenreste entfernt werden und zudem können in vorteilhafter Weise auch Kalk entfernt und Kalkneuanlagerungen reduziert werden. Es kann zudem die Bildung eines Biofilms auf den Oberflächen minimiert oder verhindert werden und zudem kann das Spülen der Oberflächen erleichtert werden.

Die Anwendung der erfindungsgemäßen Reinigungsmittel-Zusammensetzungen oder der Copolymere der Komponente Z1) kann so erfolgen, dass sie nach dem Auftrag auf der harten Oberfläche verbleiben ("leave on"-Anwendung) oder von ihr entfernt werden und vorzugsweise mit Wasser abgespült werden ("rinse off"-Anwendung).

Die Anwendung der erfindungsgemäßen Reinigungsmittel-Zusammensetzungen oder der Copolymere der Komponente Z1) kann z. B. in vorteilhafter Weise auf harten Oberflächen in Badezimmern oder in Küchen, auf Fußböden oder an Toiletten stattfinden.

Vorzugsweise stellt die eine oder stellen die mehreren kationischen Struktureinheiten (A) des einen oder der mehreren Copolymere der Komponente Z1) der erfindungsgemäßen Reinigungsmittel-Zusammensetzungen das Polymerisationsprodukt mindestens einer Monomerspezies ausgewählt aus der Gruppe bestehend aus [2-(Acryloyloxy)-ethyl]-trimethylammoniumchlorid, [2-(Acryloylamino)-ethyl]-trimethylammoniumchlorid, [2-(Acryloyloxy)-ethyl]-trimethylammonium-methosulfat, [2-(Methacryloyloxy)-ethyl]-trimethylammoniumchlorid bzw. -methosulfat, [3-(Acryloylamino)-propyl]-trimethylammoniumchlorid, [3-(Methacryloylamino)-propyl]-trimethylammoniumchlorid und Diallyldimethylammoniumchlorid (DADMAC) dar, besonders bevorzugt stellt die eine oder stellen die mehreren kationischen Struktureinheiten (A) des einen oder der mehreren Copolymere der Komponente Z1) der erfindungsgemäßen Reinigungsmittel-Zusammensetzungen das Polymerisationsprodukt mindestens einer Monomerspezies ausgewählt aus der Gruppe bestehend aus [3-(Acryloylamino)-propyl]-trimethylammoniumchlorid, [3-(Methacryloylamino)-propyl]-trimethylammoniumchlorid und Diallyldimethylammoniumchlorid dar und insbesondere bevorzugt stellt die eine oder stellen die mehreren kationischen Struktureinheiten (A) des einen oder der mehreren Copolymere der Komponente Z1) der erfindungsgemäßen Reinigungsmittel-Zusammensetzungen das Polymerisationsprodukt mindestens einer Monomerspezies ausgewählt aus der Gruppe bestehend aus [3-(Methacryloylamino)-propyl]-trimethylammoniumchlorid und Diallyldimethylammoniumchlorid dar.

Vorzugsweise stellt die eine oder stellen die mehreren makromonomeren Struktureinheiten (B) der Formel (III) des einen oder der mehreren Copolymere der Komponente Z1) der erfindungsgemäßen Reinigungsmittel-Zusammensetzungen das Polymerisationsprodukt mindestens einer Monomerspezies ausgewählt aus der Gruppe bestehend aus Polyethylenglykolvinyloxy-butylether, Polyethylenglykol-co-polypropylenglykol-vinyloxybutylether (worin I, im molaren Mittel, eine Zahl von 1 bis 7, vorzugsweise von 2 bis 6 und besonders bevorzugt von 3 bis 6 bedeutet), Polyethylenglykol(meth)acrylat und Polyethylenglykol-co-polypropylenglykol-(meth)acrylat (worin I, im molaren Mittel, eine Zahl von 1 bis 7, vorzugsweise von 2 bis 6 und besonders bevorzugt von 3 bis 6 bedeutet) dar.

Im Rahmen der vorliegenden Erfindung umfasst der Ausdruck "(meth)acrylat" sowohl die entsprechende Acrylat-Verbindung als auch die entsprechende Methacrylat-Verbindung.

Besonders bevorzugt ist in der einen oder den mehreren makromonomeren Struktureinheiten (B) der Formel (III) des einen oder der mehreren Copolymere der Komponente Z1) der erfindungsgemäßen Reinigungsmittel-Zusammensetzungen
i) R^{x} H, I = 0 und p, im molaren Mittel, eine Zahl von 1 bis 150, vorzugsweise von 11 bis 150 und besonders bevorzugt von 12 bis 150, wenn Z O(CH₂)₄ bedeutet oder
ii) R^{x} gleich oder verschieden und wird durch H und/oder Methyl repräsentiert, I, im molaren Mittel, eine Zahl von 1 bis 7, vorzugsweise von 2 bis 6 und besonders bevorzugt von 3 bis 6 und p, im molaren Mittel, eine Zahl von 1 bis 150, vorzugsweise von 11 bis 150 und besonders bevorzugt von 12 bis 150, wenn Z C=O bedeutet.

Das eine oder die mehreren Copolymere der Komponente Z1) der erfindungsgemäßen Reinigungsmittel-Zusammensetzungen enthält/enthalten zusätzlich zu den Struktureinheiten (A) und (B) eine oder mehrere Struktureinheiten (C), die sich von den Struktureinheiten (A) und (B) unterscheiden und wobei das eine oder die mehreren Copolymere
0,1 bis 99,8 Mol-% der einen oder der mehreren Struktureinheiten (A), 0,1 bis 99,8 Mol-% der einen oder der mehreren Struktureinheiten (B) und 0,1 bis 99,8 Mol-% der einen oder der mehreren Struktureinheiten (C) enthalten,
bevorzugt 25,0 bis 80,0 Mol-% der einen oder der mehreren Struktureinheiten (A), 0,4 bis 4,5 Mol-% der einen oder der mehreren Struktureinheiten (B) und 15,5 bis 74,6 Mol-% der einen oder der mehreren Struktureinheiten (C) enthalten, und insbesondere bevorzugt 25,0 bis 77,6 Mol-% der einen oder der mehreren Struktureinheiten (A), 0,5 bis 4,4 Mol-% der einen oder der mehreren Struktureinheiten (B) und 18,0 bis 74,5 Mol-% der einen oder der mehreren Struktureinheiten (C) enthalten.

Die eine oder die mehreren Struktureinheiten (C) des einen oder der mehreren Copolymere der Komponente Z1) der erfindungsgemäßen Reinigungsmittel-Zusammensetzungen stellen das Polymerisationsprodukt mindestens einer Monomerspezies ausgewählt aus der Gruppe bestehend aus nicht-kationischen Acrylamiden, nicht-kationischen Methacrylamiden und N-Vinyl-substituierten Lactamen mit 5 bis 7 Ringatomen dar.

Bevorzugt wird die eine oder werden die mehreren Struktureinheiten (C) des einen oder der mehreren Copolymere der Komponente
Z1) der erfindungsgemäßen Reinigungsmittel-Zusammensetzungen ausgewählt aus der Gruppe bestehend aus dem Polymerisationsprodukt mindestens eines N-Vinyl-substituierten Lactams mit 5 bis 7 Ringatomen und den Struktureinheiten der folgenden allgemeinen Formeln (IV) und/oder (V): worin
- R¹: gleich oder verschieden ist und Wasserstoff und/oder Methyl bedeutet, und
- R³ und R⁴: jeweils gleich oder verschieden sind und unabhängig voneinander jeweils durch Wasserstoff, einen aliphatischen Kohlenwasserstoffrest mit 1 bis 20, vorzugsweise 1 bis 4, C-Atomen, einen cycloaliphatischen Kohlenwasserstoffrest mit 5 bis 20, vorzugsweise 5 bis 8, C-Atomen, einen Arylrest mit 6 bis 14 C-Atomen, einen Alkylarylrest mit 7 bis 14 C-Atomen, eine verzweigte oder unverzweigte C₁-C₅-Monohydroxyalkylgruppe und/oder Polyethylenglykol (PEG) repräsentiert werden
worin
- R¹¹: gleich oder verschieden ist und repräsentiert wird durch H und/oder Methyl;
- X: gleich oder verschieden ist und repräsentiert wird durch NH-(CₙH₂ₙ) mit n = 1, 2, 3 oder 4; und
- R¹³: gleich oder verschieden ist und repräsentiert wird durch OH, N(CH₃)₂, SO₃H, PO₃H₂, O-PO₃H₂ und/oder para-substituiertes C₆H₄-SO₃H.

Unter dem Polymerisationsprodukt ausgewählt aus N-Vinyl-substituierten Lactamen mit 5 bis 7 Ringatomen ist das Polymerisationsprodukt von N-Vinylpyrrolidon bevorzugt.

Die Gruppen SO₃H, PO₃H₂, O-PO₃H₂ und para-substituiertes C₆H₄-SO₃H in den Struktureinheiten der Formel (V) können auch in Salzform vorliegen, vorzugsweise als NH₄⁺-, Alkali- oder Erdalkali-Salz und besonders bevorzugt als NH₄⁺- oder als Na⁺-Salz.

Unter den Struktureinheiten der Formel (V), in denen R¹³ N(CH₃)₂ ist, sind diejenigen Struktureinheiten bevorzugt, welche das Polymerisationsprodukt mindestens einer Monomerspezies ausgewählt aus der Gruppe bestehend aus [3-(Methacryloylamino)-propyl]-dimethylamin (R¹¹ = Methyl; X = NH-(CₙH₂ₙ) mit n = 3 und R¹³ = N(CH₃)₂) und [3-(Acryloylamino)-propyl]-dimethylamin (R¹¹ = H; X = NH-(CₙH₂ₙ) mit n = 3 und R¹³ = N(CH₃)₂) darstellen.

Unter den Struktureinheiten der Formel (V) sind diejenigen bevorzugt, welche das Polymerisationsprodukt mindestens einer Monomerspezies ausgewählt aus der Gruppe bestehend aus [3-(Acryloylamino)-propyl]-dimethylamin, [3-(Methacryloylamino)-propyl]-dimethylamin, 2-Acryloylamino-2-methylpropansulfonsäure und den Salzen der 2-Acryloylamino-2-methylpropansulfonsäure darstellen und besonders bevorzugt diejenigen, welche das Polymerisationsprodukt mindestens einer Monomerspezies ausgewählt aus der Gruppe bestehend aus 2-Acryloylamino-2-methylpropansulfonsäure und den Salzen der 2-Acryloylamino-2-methylpropansulfonsäure darstellen. Außerordentlich bevorzugt wird die eine oder werden die mehreren Struktureinheiten (C) des einen oder der mehreren Copolymere der Komponente Z1) der erfindungsgemäßen Reinigungsmittel-Zusammensetzungen ausgewählt aus den Struktureinheiten der allgemeinen Formel (IV).

Ganz besonders bevorzugt stellt die eine oder stellen die mehreren Struktureinheiten (C) des einen oder der mehreren Copolymere der Komponente Z1) der erfindungsgemäßen Reinigungsmittel-Zusammensetzungen das Polymerisationsprodukt mindestens einer Monomerspezies ausgewählt aus der Gruppe bestehend aus Acrylamid, Methacrylamid, N-Methylacrylamid, N,N-Dimethylacrylamid, N-Ethylacrylamid, N-Cyclohexylacrylamid, N-Benzylacrylamid, N-Methylolacrylamid, N-Isopropylacrylamid und N-tertiär Butylacrylamid dar und darüber hinaus bevorzugt stellt die eine oder stellen die mehreren Struktureinheiten (C) des einen oder der mehreren Copolymere der Komponente Z1) der erfindungsgemäßen Reinigungsmittel-Zusammensetzungen das Polymerisationsprodukt mindestens einer Monomerspezies ausgewählt aus der Gruppe bestehend aus N,N-Dimethylacrylamid und N-Isopropylacrylamid dar.

In einer bevorzugten Ausführungsform der Erfindung enthält das eine oder enthalten die mehreren Copolymere der Komponente Z1) der erfindungsgemäßen Reinigungsmittel-Zusammensetzungen Struktureinheiten (A), (B) und (C) als wiederkehrende Struktureinheiten, aber darüber hinaus keine weiteren wiederkehrenden Struktureinheiten.

In einer hierunter bevorzugten Ausführungsform der Erfindung bestehen die wiederkehrenden Struktureinheiten des einen oder der mehreren Copolymere der Komponente Z1) der erfindungsgemäßen Reinigungsmittel-Zusammensetzungen aus:
23,0 bis 77,6 Mol-%, vorzugsweise 25,0 bis 77,6 Mol-%, einer oder mehrerer kationischer Struktureinheiten (A), die das Polymerisationsprodukt mindestens einer Monomerspezies ausgewählt aus der Gruppe bestehend aus [3-(Methacryloylamino)-propyl]-trimethylammoniumchlorid und Diallyldimethylammoniumchlorid darstellen,
0,1 bis 7,0 Mol-%, vorzugsweise 0,5 bis 4,4 Mol-%, einer oder mehrerer makromonomerer Struktureinheiten (B) der allgemeinen Formel (III), worin R^{x} H ist, Z O(CH₂)₄ bedeutet, I = 0 ist und p, im molaren Mittel, eine Zahl von 22 bis 150 ist, und
18,0 bis 74,5 Mol-% einer oder mehrerer Struktureinheiten (C), die das Polymerisationsprodukt mindestens einer Monomerspezies ausgewählt aus der Gruppe bestehend aus N,N-Dimethylacrylamid und N-Isopropylacrylamid darstellen.

In einer weiteren bevorzugten Ausführungsform der Erfindung enthält das eine oder enthalten die mehreren Copolymere der Komponente Z1) der erfindungsgemäßen Reinigungsmittel-Zusammensetzungen zusätzlich zu den Struktureinheiten (A), (B) und (C) eine oder mehrere Struktureinheiten (D), die sich von den Struktureinheiten (A), (B) und (C) unterscheiden und wobei das eine oder die mehreren Copolymere
vorzugsweise 0,1 bis 99,7 Mol-% der einen oder der mehreren Struktureinheiten (A), 0,1 bis 99,7 Mol-% der einen oder der mehreren Struktureinheiten (B), 0,1 bis 99,7 Mol-% der einen oder der mehreren Struktureinheiten (C) und 0,1 bis 99,7 Mol-% der einen oder der mehreren Struktureinheiten (D) enthalten, besonders bevorzugt 25,0 bis 80,0 Mol-% der einen oder der mehreren Struktureinheiten (A), 0,4 bis 4,5 Mol-% der einen oder der mehreren Struktureinheiten (B), 15,5 bis 60,0 Mol-% der einen oder der mehreren Struktureinheiten (C) und 0,1 bis 14,6 Mol-% der einen oder der mehreren Struktureinheiten (D) enthalten, und
insbesondere bevorzugt 25,0 bis 77,6 Mol-% der einen oder der mehreren Struktureinheiten (A), 0,5 bis 4,4 Mol-% der einen oder der mehreren Struktureinheiten (B), 18,0 bis 50,0 Mol-% der einen oder der mehreren Struktureinheiten (C) und 0,5 bis 24,6 Mol-% der einen oder der mehreren Struktureinheiten (D) enthalten.

Sofern das eine oder die mehreren Copolymere der Komponente Z1) der erfindungsgemäßen Reinigungsmittel-Zusammensetzungen eine oder mehrere Struktureinheiten (D) enthalten, enthalten sie in einer besonders bevorzugten Ausführungsform der Erfindung eine oder mehrere Struktureinheiten (D) ausgewählt aus den Struktureinheiten der folgenden allgemeinen Formel (VIII): worin
- W: gleich oder verschieden ist und durch -CO-O-(CH₂)ₓ repräsentiert wird,
- x: eine ganze Zahl von 1 bis 6, bevorzugt 2 oder 3 ist,
- R¹: gleich oder verschieden ist und Wasserstoff und/oder Methyl bedeutet, und
- R³ und R⁴: jeweils gleich oder verschieden sind und unabhängig voneinander jeweils durch Wasserstoff, einen aliphatischen Kohlenwasserstoffrest mit 1 bis 20, vorzugsweise 1 bis 4, C-Atomen, einen cycloaliphatischen Kohlenwasserstoffrest mit 5 bis 20, vorzugsweise 5 bis 8, C-Atomen, einen Arylrest mit 6 bis 14 C-Atomen und/oder Polyethylenglykol (PEG) repräsentiert werden.

Sofern das eine oder die mehreren Copolymere der Komponente Z1) der erfindungsgemäßen Reinigungsmittel-Zusammensetzungen eine oder mehrere Struktureinheiten (D) enthalten, sind diese in einer insbesondere bevorzugten Ausführungsform der Erfindung ausgewählt aus den Struktureinheiten der Formel (VIII).

Unter den Struktureinheiten der Formel (VIII) sind diejenigen bevorzugt, welche das Polymerisationsprodukt mindestens einer Monomerspezies ausgewählt aus der Gruppe bestehend aus [2-(Methacryloyloxy)-ethyl]-dimethylamin, [2-(Acryloyloxy)-ethyl]-dimethylamin, [2-(Methacryloyloxy)-ethyl]-diethylamin und [2-(Acryloyloxy)-ethyl]-diethylamin darstellen.

Sofern das eine oder die mehreren Copolymere der Komponente Z1) der erfindungsgemäßen Reinigungsmittel-Zusammensetzungen eine oder mehrere Struktureinheiten (D) enthalten, enthalten sie in einer weiteren besonders bevorzugten Ausführungsform der Erfindung eine oder mehrere Struktureinheiten (D) ausgewählt aus den Struktureinheiten der folgenden allgemeinen Formeln (IX) und/oder (X): worin
- R¹¹: gleich oder verschieden ist und repräsentiert wird durch H und/oder Methyl;
- Z: gleich oder verschieden ist und repräsentiert wird durch O und/oder NH;
worin
- R¹¹: gleich oder verschieden ist und repräsentiert wird durch H und/oder Methyl;
- Q: gleich oder verschieden ist und repräsentiert wird durch O und/oder NH;
und
- R¹⁵: gleich oder verschieden ist und repräsentiert wird durch H, (CₙH₂ₙ)-SO₃H mit n = 0, 1, 2, 3 oder 4; (CₙH₂ₙ)-OH mit n = 0, 1, 2, 3 oder 4; (CₙH₂ₙ)-PO₃H₂ mit n = 0, 1, 2, 3 oder 4; (CₙH₂ₙ)-OPO₃H₂ mit n = 0, 1, 2, 3 oder 4; (C₆H₄)-SO₃H; (C₆H₄)-PO₃H₂, (C₆H₄)-OPO₃H₂ und/oder (CₘH₂ₘ)ₑ-O-(A'O)ᵤ-R¹⁶ mit m = 0, 1, 2, 3 oder 4, e = 0, 1, 2, 3 oder 4, A' = C_{x'}H_{2x'} mit x' = 2, 3, 4 oder 5, u = eine ganze Zahl von 1 bis 350 und R¹⁶ gleich oder verschieden sowie repräsentiert durch eine unverzweigte oder verzweigte C₁-C₄-Alkylgruppe.

Sofern das eine oder die mehreren Copolymere der Komponente Z1) der erfindungsgemäßen Reinigungsmittel-Zusammensetzungen eine oder mehrere Struktureinheiten (D) enthalten, sind diese in einer weiteren insbesondere bevorzugten Ausführungsform der Erfindung ausgewählt aus den Struktureinheiten der Formeln (IX) und/oder (X).

Die Struktureinheiten der Formel (X) können auch in Salzform vorliegen, vorzugsweise als NH₄⁺-, Alkali- oder Erdalkali-Salz und besonders bevorzugt als NH₄⁺- oder als Na⁺-Salz.

Unter den Struktureinheiten der Formeln (IX) und (X) sind diejenigen bevorzugt, welche das Polymerisationsprodukt mindestens einer Monomerspezies ausgewählt aus der Gruppe bestehend aus Maleinsäureanhydrid, Maleinsäure und den Salzen der Maleinsäure darstellen.

Sofern das eine oder die mehreren Copolymere der Komponente Z1) der erfindungsgemäßen Reinigungsmittel-Zusammensetzungen eine oder mehrere Struktureinheiten (D) enthalten, enthalten sie in einer weiteren besonders bevorzugten Ausführungsform der Erfindung eine oder mehrere Struktureinheiten (D) ausgewählt aus den Struktureinheiten der folgenden allgemeinen Formel (VII): worin
- S: gleich oder verschieden ist und durch -COOMₖ repräsentiert wird,
- R¹: gleich oder verschieden ist und repräsentiert wird durch H und/oder eine unverzweigte oder verzweigte C₁-C₄-Alkylgruppe und vorzugsweise repräsentiert wird durch H oder Methyl; und
- M: ein Kation ausgewählt aus der Gruppe bestehend aus Wasserstoffion, Alkaliion und Erdalkaliion ist, mit k = Wertigkeit.

Sofern das eine oder die mehreren Copolymere der Komponente Z1) der erfindungsgemäßen Reinigungsmittel-Zusammensetzungen eine oder mehrere Struktureinheiten (D) enthalten, sind diese in einer weiteren insbesondere bevorzugten Ausführungsform der Erfindung ausgewählt aus den Struktureinheiten der Formel (VII).

Unter den Struktureinheiten der Formel (VII) sind diejenigen bevorzugt, welche das Polymerisationsprodukt mindestens einer Monomerspezies ausgewählt aus der Gruppe bestehend aus Acrylsäure, Natriumacrylat, Kaliumacrylat, Methacrylsäure, Natriummethacrylat und Kaliummethacrylat darstellen.

Sofern das eine oder die mehreren Copolymere der Komponente Z1) der erfindungsgemäßen Reinigungsmittel-Zusammensetzungen eine oder mehrere Struktureinheiten (D) enthalten, enthalten sie in einer weiteren besonders bevorzugten Ausführungsform der Erfindung eine oder mehrere Struktureinheiten (D) ausgewählt aus den Struktureinheiten der folgenden allgemeinen Formeln (Va), (Vb) und/oder (Vc): worin
- R¹¹: gleich oder verschieden ist und repräsentiert wird durch H und/oder Methyl;
- W: gleich oder verschieden ist und repräsentiert wird durch O;
- R¹²: gleich oder verschieden ist und repräsentiert wird durch eine verzweigte oder unverzweigte C₁-C₅-Monohydroxyalkylgruppe;
worin
- R¹¹: gleich oder verschieden ist und repräsentiert wird durch H und/oder Methyl;
- X: gleich oder verschieden ist und repräsentiert wird durch O-(CₙH₂ₙ) mit n = 1, 2, 3 oder 4;
- R¹³: gleich oder verschieden ist und repräsentiert wird durch OH, SO₃H, PO₃H₂, O-PO₃H₂ und/oder para-substituiertes C₆H₄-SO₃H,
worin
- R¹⁴, R¹⁵ und R¹⁶: jeweils gleich oder verschieden sind und jeweils unabhängig voneinander repräsentiert werden durch H und/oder eine unverzweigte oder verzweigte C₁-C₄-Alkylgruppe;
- n: gleich oder verschieden ist und repräsentiert wird durch 0, 1, 2, 3 und/oder 4;
- R¹⁷: gleich oder verschieden ist und repräsentiert wird durch (C₆H₅), OH OR^{y}, wobei R^{y} eine Alkylgruppe mit 1 bis 8 und vorzugsweise 4 Kohlenstoffatomen bedeutet, und/oder -OOCCH₃.

Sofern das eine oder die mehreren Copolymere der Komponente Z1) der erfindungsgemäßen Reinigungsmittel-Zusammensetzungen eine oder mehrere Struktureinheiten (D) enthalten, sind diese in einer weiteren insbesondere bevorzugten Ausführungsform der Erfindung ausgewählt aus den Struktureinheiten der Formeln (Va), (Vb) und/oder (Vc).

Die Gruppen SO₃H, PO₃H₂, O-PO₃H₂ und para-substituiertes C₆H₄-SO₃H in den Struktureinheiten der Formel (Vb) können auch in Salzform vorliegen, vorzugsweise als NH₄⁺-, Alkali- oder Erdalkali-Salz und besonders bevorzugt als NH₄⁺- oder als Na⁺-Salz.

Unter den Struktureinheiten der Formel (Vc) sind diejenigen bevorzugt, welche das Polymerisationsprodukt mindestens einer Monomerspezies ausgewählt aus der Gruppe bestehend aus Vinylbutylether und Vinylacetat darstellen.

In einer weiteren bevorzugten Ausführungsform der Erfindung enthält das eine oder enthalten die mehreren Copolymere der Komponente Z1) der erfindungsgemäßen Reinigungsmittel-Zusammensetzungen Struktureinheiten (A), (B), (C) und (D) als wiederkehrende Struktureinheiten, aber darüber hinaus keine weiteren wiederkehrenden Struktureinheiten.

In einer hierunter bevorzugten Ausführungsform der Erfindung bestehen die wiederkehrenden Struktureinheiten des einen oder der mehreren Copolymere der Komponente Z1) der erfindungsgemäßen Reinigungsmittel-Zusammensetzungen aus:
15,0 bis 35,0 Mol-%, vorzugsweise 20,0 bis 30,0 Mol-%, einer oder mehrerer kationischer Struktureinheiten (A), die das Polymerisationsprodukt mindestens einer Monomerspezies ausgewählt aus der Gruppe bestehend aus [3-(Acryloylamino)-propyl]-trimethylammoniumchlorid, [3-(Methacryloylamino)-propyl]-trimethylammoniumchlorid und Diallyldimethylammoniumchlorid darstellen und vorzugsweise das Polymerisationsprodukt von [3-(Methacryloylamino)-propyl]-trimethylammoniumchlorid darstellen,
0,5 bis 10,0 Mol-%, vorzugsweise 2,0 bis 6,0 Mol-%, einer oder mehrerer makromonomerer Struktureinheiten (B) der allgemeinen Formel (III), vorzugsweise einer oder mehrerer makromonomerer Struktureinheiten (B) der allgemeinen Formel (III), worin R^{x} H ist, Z O(CH₂)₄ bedeutet, I = 0 ist und p, im molaren Mittel, eine Zahl von 22 bis 150 ist,
60,0 bis 80,0 Mol-%, vorzugsweise 65,0 bis 75,0 Mol-%, einer oder mehrerer Struktureinheiten (C), die das Polymerisationsprodukt mindestens einer Monomerspezies ausgewählt aus der Gruppe bestehend aus N,N-Dimethylacrylamid, N-Isopropylacrylamid, N-Vinylpyrrolidon, 2-Acryloylamino-2-methylpropansulfonsäure und den Salzen der 2-Acryloylamino-2-methylpropansulfonsäure darstellen und vorzugsweise das Polymerisationsprodukt von N,N-Dimethylacrylamid darstellen, und
0,1 bis 5,0 Mol-%, vorzugsweise 0,5 bis 3,0 Mol-%, einer oder mehrerer Struktureinheiten (D), die das Polymerisationsprodukt mindestens einer Monomerspezies ausgewählt aus der Gruppe bestehend aus Maleinsäureanhydrid, Maleinsäure und den Salzen der Maleinsäure darstellen.

Vorzugsweise liegen die Struktureinheiten (A), (B), (C) und gegebenenfalls (D) des einen oder der mehreren Copolymere der Komponente Z1) der erfindungsgemäßen Reinigungsmittel-Zusammensetzungen in statistischer, blockförmiger, alternierender oder gradientenartiger Verteilung im Copolymer vor.

Vorzugsweise betragen die gewichtsmittleren Molekulargewichte M_{w} des einen oder der mehreren Copolymere der Komponente Z1) der erfindungsgemäßen Reinigungsmittel-Zusammensetzungen von 10 000 bis 250 000 g/mol, besonders bevorzugt von 15 000 bis 200 000 g/mol und insbesondere bevorzugt von 20 000 bis 150 000 g/mol.

Die Copolymere der Komponente Z1) der erfindungsgemäßen Reinigungsmittel-Zusammensetzungen enthalten wiederkehrende Struktureinheiten (allgemein -C(R^{s1})(R^{s2})-C(R^{s3})(R^{s4})-), die das Polymerisationsprodukt von entsprechenden Monomeren mit polymerisierbaren olefinischen Doppelbindungen (allgemein C(R^{s1})(R^{s2})=C(R^{s3})(R^{s4})) darstellen. Die Reste R^{s1}, R^{s2}, R^{s3} und R^{s4} sind hier nicht näher definiert, sondern nur der Vollständigkeit halber als an die entsprechenden Kohlenstoffatome "C" gebundene Reste angegeben. Die in den Copolymeren der Komponente Z1) enthaltenen Struktureinheiten (A), (B) und (C) sowie die gegebenenfalls zusätzlich in den Copolymeren der Komponente Z1) enthaltenen Struktureinheiten (D) sind beispielsweise derartige wiederkehrende Struktureinheiten. Struktureinheiten, die beispielsweise aus Radikalstartern oder aus gegebenenfalls bei der Copolymerisation verwendeten Kettenübertragungsreglern stammen, stellen keine wiederkehrenden Struktureinheiten dar. Demzufolge werden unter wiederkehrenden Struktureinheiten beispielsweise keine terminalen Gruppen verstanden. Die für die Struktureinheiten (A), (B), (C) und (D) angegebenen Mengenangaben in Mol-% sind auf die Gesamtmenge der in den jeweiligen Copolymeren der Komponente Z1) enthaltenen wiederkehrenden Struktureinheiten bezogen.

Die Copolymere der Komponente Z1) der erfindungsgemäßen Reinigungsmittel-Zusammensetzungen können nach Methoden, die dem Fachmann geläufig sind, hergestellt werden. Besonders bevorzugt können die Copolymere der Komponente Z1) durch radikalische Lösemittel-Polymerisation hergestellt werden. Gängige Lösemittel können bevorzugt polare Lösemittel wie Alkohole oder Wasser, sowie Alkohol-Wasser-Gemische sein. Die Polymerisation wird durch Radikalquellen wie z.B. anorganische Persulfate, organische Azoverbindungen, Peroxide, anorganische Redoxsysteme, oder UV-Licht gestartet. Außerdem können Kettenübertragungsregler eingesetzt werden, welche weniger reaktive Radikale bilden, um das Molekulargewicht der Copolymere zu kontrollieren. Solche Kettenübertragungsregler sind z.B. Phenole, Thiole, beispielsweise 2-Mercaptoethansulfonat-Natrium, oder Natriumhypophosphit. In einer beispielhaften Durchführung werden die Monomere zur Herstellung der Copolymere der Komponente Z1) und gegebenenfalls ein Kettenübertragungsregler im Lösemittel gelöst, Sauerstoff ausgetrieben, dann die Temperatur erhöht, und der Radikal-Initiator zudosiert. Die Copolymerisation wird dann bei der gewünschten Temperatur für die gewünschte Zeitdauer durchgeführt. Der Reaktionsansatz wird danach gegebenenfalls abgekühlt und das gebildete Copolymer entweder in Lösung weiter verarbeitet oder aufgearbeitet, z. B. kann die das Copolymer enthaltende Lösung durch teilweises Abdampfen des Lösungsmittels aufkonzentriert werden oder auch das Lösungsmittel durch Abdampfen vollständig entfernt werden oder auch das Copolymer anderweitig isoliert werden, beispielsweise durch Gefriertrocknung oder Präzipitation.

Die erfindungsgemäßen Reinigungsmittel-Zusammensetzungen enthalten das eine oder die mehreren Copolymere der Komponente Z1) in einer Menge von 0,005 bis 10 Gew.-%, bevorzugt in einer Menge von 0,01 bis 5 Gew.-% und insbesondere bevorzugt in einer Menge von 0,1 bis 0,5 Gew.-%, jeweils bezogen auf das Gesamtgewicht der Reinigungsmittel-Zusammensetzung.

### Komponente Z2)

Die erfindungsgemäßen Reinigungsmittel-Zusammensetzungen enthalten als Komponente Z2) ein oder mehrere Tenside.

Vorzugsweise ist das eine oder sind die mehreren Tenside der Komponente Z2) der erfindungsgemäßen Reinigungsmittel-Zusammensetzungen ausgewählt aus der Gruppe bestehend aus anionischen, nichtionischen, amphoteren und kationischen Tensiden.

Die erfindungsgemäßen Reinigungsmittel-Zusammensetzungen können gegebenenfalls anionische Tenside, z. B. Alkylbenzolsulfonate, Alkylsulfate, Alkylethersulfate, Alkansulfonate, Alkylethercarbonsäuren, Sulfosuccinate, Isethionate, Taurate, Glycinate und/oder Acylglutamate enthalten. Die Alkylketten der genannten Tenside können synthetisch oder natürlichen Ursprungs sein und bestehen aus 8 bis 30, vorzugsweise 8 bis 18 und besonders bevorzugt 12 bis 14 C-Atomen in linearer oder verzweigter Anordnung.

Anionische Tenside, die erfindungsgemäß eingesetzt werden, sind bevorzugt aliphatische Sulfate wie Fettalkoholsulfate, Fettalkoholethersulfate, Dialkylethersulfate, Monoglyceridsulfate und aliphatische Sulfonate wie Alkansulfonate, Olefinsulfonate, Ethersulfonate, n-Alkylethersulfonate, Estersulfonate und Ligninsulfonate. Ebenfalls im Rahmen der vorliegenden Erfindung verwendbar sind Alkylbenzolsulfonate, Fettsäurecyanamide, Sulfosuccinate (Sulfobernsteinsäureester), Sulfosuccinamate, Sulfosuccinamide, Fettsäureisethionate, Acylaminoalkansulfonate (Fettsäuretauride), Fettsäuresarcosinate, Ethercarbonsäuren und Alkyl(ether)phosphate sowie [alpha]-Sulfofettsäuresalze, Acylglutamate, Monoglyceriddisulfate und Alkylether des Glycerindisulfats.

Bevorzugt davon sind die Fettalkoholsulfate und/oder Fettalkoholethersulfate, insbesondere die Fettalkoholsulfate. Fettalkoholsulfate sind Produkte von Sulfatierreaktionen an entsprechenden Alkoholen, während Fettalkoholethersulfate Produkte von Sulfatierreaktionen an alkoxylierten Alkoholen sind. Dabei versteht der Fachmann allgemein unter alkoxylierten Alkoholen die Reaktionsprodukte von Alkylenoxid, bevorzugt Ethylenoxid, mit Alkoholen, im Sinne der vorliegenden Erfindung bevorzugt mit längerkettigen Alkoholen. In der Regel entsteht aus n Molen Ethylenoxid und einem Mol Alkohol, abhängig von den Reaktionsbedingungen, ein komplexes Gemisch von Additionsprodukten unterschiedlicher Ethoxylierungsgrade. Eine weitere Ausführungsform der Alkoxylierung besteht im Einsatz von Gemischen der Alkylenoxide, bevorzugt des Gemisches von Ethylenoxid und Propylenoxid. Bevorzugte Fettalkoholethersulfate sind die Sulfate niederethoxylierter Fettalkohole mit 1 bis 4 Ethylenoxideinheiten (EO), insbesondere 1 bis 2 EO, beispielsweise 1,3 EO.

Besonders bevorzugt sind Alkylbenzolsulfonat, Alkansulfonat, Alkyethersulfat oder Alkylsulfat.

Die anionischen Tenside werden üblicherweise als Salze, aber auch als Säure eingesetzt. Bei den Salzen handelt es sich bevorzugt um Alkalimetallsalze, Erdalkalimetallsalze, Ammoniumsalze sowie Mono-, Di- bzw. Trialkanolammoniumsalze, beispielsweise Mono-, Di- bzw. Triethanolammoniumsalze, insbesondere um Lithium-, Natrium-, Kalium- oder Ammoniumsalze, besonders bevorzugt Natrium- oder Kaliumsalze, insbesondere bevorzugt Natriumsalze.

Weitere Tenside können nichtionische, amphotere und/oder kationische Tenside sein, beispielsweise Betaine, Amidobetaine, Aminoxide, Amidoaminoxide, Fettalkoholpolyglykolether, Alkylpolyglykoside oder auch quartäre Ammoniumverbindungen.

Weitere nichtionische Tenside können beispielsweise Alkoxylate sein wie Polyglykolether, Fettalkoholpolyglykolether (Fettalkoholalkoxylate), Alkylphenolpolyglykolether, endgruppenverschlossene Polyglykolether, Mischether und Hydroxymischether und Fettsäurepolyglykolester. Ebenfalls verwendbar sind Ethylenoxid-Propylenoxid-Blockcopolymere und Fettsäurealkanolamide und Fettsäurepolyglykolether. Eine weitere wichtige Klasse nichtionischer Tenside, die erfindungsgemäß verwendet werden kann, sind die Polyol-Tenside und hier besonders die Glykotenside, wie Alkylpolyglykoside, insbesondere Alkylpolyglucoside.

Geeignete Fettalkoholpolyglykolether sind mit Ethylenoxid (EO) und/oder Propylenoxid (PO) alkoxylierte, unverzweigte oder verzweigte, gesättigte oder ungesättigte C₈-C₂₂-Alkohole mit einem Alkoxylierungsgrad bis zu 30, vorzugsweise ethoxylierte C₁₀-C₁₈-Fettalkohole mit einem Ethoxylierungsgrad von weniger als 30, besonders bevorzugt 1 bis 20, insbesondere bevorzugt 1 bis 12 und außerordentlich bevorzugt 1 bis 8, beispielsweise C₁₂-C₁₄-Fettalkoholethoxylate mit 8 EO.

Alkylpolyglykoside sind Tenside, die durch die Reaktion von Zuckern und Alkoholen nach den einschlägigen Verfahren der präparativen organischen Chemie erhalten werden können, wobei es je nach Art der Herstellung zu einem Gemisch monoalkylierter, oligomerer oder polymerer Zucker kommt. Bevorzugte Alkylpolyglykoside sind die Alkylpolyglukoside, wobei besonders bevorzugt der Alkohol ein langkettiger Fettalkohol oder ein Gemisch langkettiger Fettalkohole mit verzweigten oder unverzweigten C₈- bis C₁₈-Alkylketten ist und der Oligomerisierungsgrad (DP) der Zucker von 1 bis 10, vorzugsweise von 1 bis 6, besonders bevorzugt von 1,1 bis 3 und insbesondere bevorzugt von 1,1 bis 1,7, beträgt, beispielsweise C₈-C₁₀-Alkyl-1,5-glucosid (DP von 1,5).

Zu den Amphotensiden (zwitterionischen Tensiden), die erfindungsgemäß eingesetzt werden können, zählen Betaine, Aminoxide, Alkylamidoalkylamine, alkylsubstituierte Aminosäuren, acylierte Aminosäuren bzw. Biotenside.

Geeignete Betaine sind die Alkylbetaine, die Alkylamidobetaine, die Imidazoliniumbetaine, die Sulfobetaine (INCI Sultaines) und die Amidosulfobetaine sowie die Phosphobetaine. Beispiele geeigneter Betaine und Sulfobetaine sind die folgenden gemäss INCI benannten Verbindungen: Almondamidopropyl Betaine, Apricotamidopropylbetaine, Avocadamidopropylbetaine, Babassuamidopropylbetaine, Behenamidopropylbetaine, Behenylbetaine, Betaine, Canolamidopropylbetaine, Capryl/Capramidopropylbetaine, Carnitine, Cetylbetaine, Cocamidoethylbetaine, Cocamidopropylbetaine, Cocamidopropylhydroxysultaine, Cocobetaine, Cocohydroxysultaine, Coco/Oleamidopropylbetaine, Coco-Sultaine, Decylbetaine, Dihydroxyethyloleylglycinate, Dihydroxyethyl Soy Glycinate, Dihydroxyethylstearylglycinate, Dihydroxyethyl Tallow Glycinate, Dimethicone Propyl PG-Betaine, Erucamidopropylhydroxysultaine, Hydrogenated Tallow Betaine, Isostearamidopropylbetaine, Lauramidopropylbetaine, Laurylbetaine, Laurylhydroxysultaine, Laurylsultaine, Milkamidopropylbetaine, Minkamidopropylbetaine, Myristamidopropylbetaine, Myristylbetaine, Oleamidopropylbetaine, Oleamidopropylhydroxysultaine, Oleylbetaine, Olivamidopropylbetaine, Palmamidopropylbetaine, Palmitamidopropylbetaine, Palmitoyl Carnitine, Palm Kernelamidopropyl Betaine, Polytetrafluoroethylene Acetoxypropyl Betaine, Ricinoleamidopropylbetaine, Sesamidopropylbetaine, Soyamidopropylbetaine, Stearamidopropylbetaine, Stearylbetaine, Tallowamidopropylbetaine, Tallowamidopropylhydroxysultaine, Tallowbetaine, Tallowdihydroxyethylbetaine, Undecylenamidopropylbetaine und Wheat Germamidopropyl Betaine.

Zu den erfindungsgemäß geeigneten Aminoxiden gehören Alkylaminoxide, insbesondere Alkyldimethylaminoxide, Alkylamidoaminoxide und Alkoxyalkylaminoxide.

Beispiele geeigneter Aminoxide sind die folgenden gemäß INCI benannten Verbindungen: Almondamidopropylamine Oxide, Babassuamidopropylamine Oxide, Behenamine Oxide, Cocamidopropyl Amine Oxide, Cocamidopropylamine Oxide, Cocamine Oxide, Coco-Morpholine Oxide, Decylamine Oxide, Decyltetradecylamine Oxide, Diaminopyrimidine Oxide, Dihydroxyethyl C₈-C₁₀ Alkoxypropylamine Oxide, Dihydroxyethyl C₉-C₁₁ Alkoxypropylamine Oxide, Dihydroxyethyl C₁₂-C₁₅ Alkoxypropylamine Oxide, Dihydroxyethyl Cocamine Oxide, Dihydroxyethyl Lauramine Oxide, Dihydroxyethyl Stearamine Oxide, Dihydroxyethyl Tallowamine Oxide, Hydrogenated Palm Kernel Amine Oxide, Hydrogenated Tallowamine Oxide, Hydroxyethyl Hydroxypropyl C₁₂-C₁₅ Alkoxypropylamine Oxide, Isostearamidopropylamine Oxide, Isostearamidopropyl Morpholine Oxide, Lauramidopropylamine Oxide, Lauramine Oxide, Methyl Morpholine Oxide, Milkamidopropyl Amine Oxide, Minkamidopropylamine Oxide, Myristamidopropylamine Oxide, Myristamine Oxide, Myristyl/Cetyl Amine Oxide, Oleamidopropylamine Oxide, Oleamine Oxide, Olivamidopropylamine Oxide, Palmitamidopropylamine Oxide, Palmitamine Oxide, PEG-3 Lauramine Oxide, Potassium Dihydroxyethyl Cocamine Oxide Phosphate, Potassium Trisphosphonomethylamine Oxide, Sesamidopropylamine Oxide, Soyamidopropylamine Oxide, Stearamidopropylamine Oxide, Stearamine Oxide, Tallowamidopropylamine Oxide, Tallowamine Oxide, Undecylenamidopropylamine Oxide und Wheat Germamidopropylamine Oxide.

Beispielhafte Alkylamidoalkylamine sind die folgenden gemäß INCI benannten Verbindungen: Cocoamphodipropionic Acid, Cocobetainamido Amphopropionate, DEA-Cocoamphodipropionate, Disodium Caproamphodiacetate, Disodium Caproamphodipropionate, Disodium Capryloamphodiacetate, Disodium Capryloamphodipropionate, Disodium Cocoamphocarboxyethylhydroxypropylsulfonate, Disodium Cocoamphodiacetate, Disodium Cocoamphodipropionate, Disodium Isostearoamphodiacetate, Disodium Isostearoamphodipropionate, Disodium Laureth-5 Carboxyamphodiacetate, Disodium Lauroamphodiacetate, Disodium Lauroamphodipropionate, Disodium Oleoamphodipropionate, Disodium PPG-2-Isodeceth-7 Carboxyamphodiacetate, Disodium Stearoamphodiacetate, Disodium Tallowamphodiacetate, Disodium Wheatgermamphodiacetate, Lauroamphodipropionic Acid, Quaternium-85, Sodium Caproamphoacetate, Sodium Caproamphohydroxypropylsulfonate, Sodium Caproamphopropionate, Sodium Capryloamphoacetate, Sodium Capryloamphohydroxypropylsulfonate, Sodium Capryloamphopropionate, Sodium Cocoamphoacetate, Sodium Cocoamphohydroxypropylsulfonate, Sodium Cocoamphopropionate, Sodium Cornamphopropionate, Sodium Isostearoamphoacetate, Sodium Isostearoamphopropionate, Sodium Lauroamphoacetate, Sodium Lauroamphohydroxypropylsulfonate, Sodium Lauroampho PG-Acetate Phosphate, Sodium Lauroamphopropionate, Sodium Myristoamphoacetate, Sodium Oleoamphoacetate, Sodium Oleoamphohydroxypropylsulfonate, Sodium Oleoamphopropionate, Sodium Ricinoleoamphoacetate, Sodium Stearoamphoacetate, Sodium Stearoamphohydroxypropylsulfonate, Sodium Stearoamphopropionate, Sodium Tallamphopropionate, Sodium Tallowamphoacetate, Sodium Undecylenoamphoacetate, Sodium Undecylenoamphopropionate, Sodium Wheat Germamphoacetate und Trisodium Lauroampho PG-Acetate Chloride Phosphate.

Beispielhafte alkylsubstituierte Aminosäuren sind die folgenden gemäß INCI benannten Verbindungen: Aminopropyl Laurylglutamine, Cocaminobutyric Acid, Cocaminopropionic Acid, DEA-Lauraminopropionate, Disodium Cocaminopropyl Iminodiacetate, Disodium Dicarboxyethyl Cocopropylenediamine, Disodium Lauriminodipropionate, Disodium Steariminodipropionate, Disodium Tallowiminodipropionate, Lauraminopropionic Acid, Lauryl Aminopropylglycine, Lauryl Diethylenediaminoglycine, Myristaminopropionic Acid, Sodium C₁₂-C₁₅ Alkoxypropyl Iminodipropionate, Sodium Cocaminopropionate, Sodium Lauraminopropionate, Sodium Lauriminodipropionate, Sodium Lauroyl Methylaminopropionate, TEA-Lauraminopropionate und TEA-Myristaminopropionate.

Besonders bevorzugt ist das eine oder sind die mehreren Tenside der Komponente Z2) der erfindungsgemäßen Reinigungsmittel-Zusammensetzungen ausgewählt aus der Gruppe bestehend aus Fettalkoholpolyglykolethern, Alkylpolyglykosiden, Alkylbenzolsulfonaten, Alkansulfonaten, Alkylethersulfaten, Alkylsulfaten und quartären Ammoniumverbindungen.

Der Anteil des einen oder der mehreren Tenside der Komponente Z2) an der erfindungsgemäßen Reinigungsmittel-Zusammensetzung beträgt vorzugsweise von 0,1 bis 20 Gew.-% und besonders bevorzugt von 0,1 bis 6,0 Gew.-%, jeweils bezogen auf das Gesamtgewicht der erfindungsgemäßen Reinigungsmittel-Zusammensetzung.

### Komponente Z3)

Der Anteil von Wasser an den erfindungsgemäßen Reinigungsmittel-Zusammensetzungen beträgt vorzugsweise von 10,00 bis 99,8 Gew.-%, besonders bevorzugt von 40,00 bis 98,00 Gew.-% und insbesondere bevorzugt von 70 bis 97,00 Gew.-%, jeweils bezogen auf das Gesamtgewicht der erfindungsgemäßen Reinigungsmittel-Zusammensetzungen.

Vorzugsweise enthalten die erfindungsgemäßen Reinigungsmittel-Zusammensetzungen zusätzlich zu dem einen oder den mehreren Copolymeren der Komponente Z1), dem einen oder den mehreren Tensiden der Komponente Z2) und Wasser der Komponente Z3) eine oder mehrere weitere Substanzen ausgewählt aus den Komponenten Z4), Z5), Z6) oder/oder Z7):
Z4) eine oder mehrere anorganische oder organische Säuren als Komponente Z4),
Z5) einen oder mehrere Komplexbildner als Komponente Z5),
Z6) ein oder mehrere von Wasser verschiedene Lösungsmittel als Komponente Z6),
Z7) ein oder mehrere weitere Additive, vorzugsweise ausgewählt aus der Gruppe bestehend aus Viskositätsreglern, Enzymen, Bleichmitteln, Konservierungsmitteln, Duftstoffen und Farbstoffen, als Komponente Z7),
und beträgt der pH-Wert der Reinigungsmittel-Zusammensetzung vorzugsweise von 1 bis 14 und besonders bevorzugt von 3 bis 11.

### Komponente Z4)

Bei den Säuren kann es sich um anorganische Säuren, z. B. Salzsäure, Schwefelsäure, Salpetersäure, Amidosulfonsäure und/oder Phosphorsäure handeln.

In einer bevorzugten Ausführungsform der Erfindung sind die enthaltenden Säuren organische Säuren, besonders bevorzugt nicht-komplexierende Säuren wie Milchsäure, Ameisensäure, Essigsäure, Glykolsäure und/oder Gluconsäure. Weitere bevorzugte Säuren sind Apfelsäure, Zitronensäure, Weinsäure, Adipinsäure und/oder Bernsteinsäure. In einer bevorzugten Ausführungsform enthalten die erfindungsgemäßen Reinigungsmittel-Zusammensetzungen eine Säure. In einer weiteren bevorzugten Ausführungsform der Erfindung enthalten die erfindungsgemäßen Reinigungsmittel-Zusammensetzungen eine Mischung von zwei oder mehreren Säuren.

Die eingesetzte Säuremenge beträgt, wenn sie von 0% verschieden ist, vorzugsweise von 0,1 bis 10 % Gew.-%, besonders bevorzugt von 0,2 bis 5 Gew.-% und insbesondere bevorzugt von 1 bis 3 Gew.-%, jeweils bezogen auf das Gesamtgewicht der erfindungsgemäßen Reinigungsmittel-Zusammensetzung.

In einer weiteren bevorzugten Ausführungsform der Erfindung kann zur Pufferung des pH-Werts auch ein Salz einer Säure zugesetzt werden, insbesondere das Natrium-, Kalium- oder Magnesiumsalz, aber auch weitere Alkali- oder Erdalkalisalze oder auch Ammoniumsalze, insbesondere flüchtiger Amine wie Monoethanolamin, Ammoniak, Diethanolamine, aber auch Triethanolamin. In einer besonders bevorzugten Ausführungsform der Erfindung kommen das Salz oder die Salze der bereits enthaltenen Säure oder Säuren zum Einsatz.

### Komponente Z5)

Geeignete Komplexbildner sind dem Fachmann bekannt und beispielhaft in der DE-A-10 2009 001 559 beschrieben.

Komplexbildner (INCI Chelating Agents), auch Sequestriermittel genannt, sind Inhaltsstoffe, die Metallionen zu komplexieren und inaktivieren vermögen, um ihre nachteiligen Wirkungen auf die Stabilität oder das Aussehen der Mittel, beispielsweise Trübungen, zu verhindern. Einerseits ist es dabei wichtig, die mit zahlreichen Inhaltsstoffen inkompatiblen Calcium- und Magnesiumionen der Wasserhärte zu komplexieren. Die Komplexierung der Ionen von Schwermetallen wie Eisen oder Kupfer verzögert andererseits die oxidative Zersetzung der fertigen Mittel. Zudem unterstützen die Komplexbildner die Reinigungswirkung.

Geeignet sind beispielsweise die folgenden gemäß INCI bezeichneten Komplexbildner: Aminotrimethylene, Phosphonsäure, Beta-Alanine Diacetic Acid, Calcium Disodium EDTA, Citric Acid, Cyclodextrin, Cyclohexanediamine Tetraacetic Acid, Diammonium Citrate, Diammonium EDTA, Diethylenetriamine Pentamethylene Phosphonic Acid, Dipotassium EDTA, Disodium Azacycloheptane Diphosphonate, Disodium EDTA, Disodium Pyrophosphate, EDTA, Etidronic Acid, Galactaric Acid, Gluconic Acid, Glucuronic Acid, HEDTA, Hydroxypropyl Cyclodextrin, Methyl Cyclodextrin, Pentapotassium Triphosphate, Pentasodium Aminotrimethylene Phosphonate, Pentasodium Ethylenediamine Tetramethylene Phosphonate, Pentasodium Pentetate, Pentasodium Triphosphate, Pentetic Acid, Phytic Acid, Potassium Citrate, Potassium EDTMP, Potassium Gluconate, Potassium Polyphosphate, Potassium Trisphosphonomethylamine Oxide, Ribonic Acid, Sodium Chitosan Methylene Phosphonate, Sodium Citrate, Sodium Diethylenetriamine Pentamethylene Phosphonate, Sodium Dihydroxyethylglycinate, Sodium EDTMP, Sodium Gluceptate, Sodium Gluconate, Sodium Glycereth-1 Polyphosphate, Sodium Hexametaphosphate, Sodium Metaphosphate, Sodium Metasilicate, Sodium Phytate, Sodium Polydimethylglycinophenolsulfonate, Sodium Trimetaphosphate, TEA-EDTA, TEA-Polyphosphate, Tetrahydroxyethyl Ethylenediamine, Tetrahydroxypropyl Ethylenediamine, Tetrapotassium Etidronate, Tetrapotassium Pyrophosphate, Tetrasodium EDTA, Tetrasodium Etidronate, Tetrasodium Pyrophosphate, Tripotassium EDTA, Trisodium Dicarboxymethyl Alaninate, Trisodium EDTA, Trisodium HEDTA, Trisodium NTA und Trisodium Phosphate.

Der Anteil der Komponente Z5) an der erfindungsgemäßen Reinigungsmittel-Zusammensetzung beträgt, wenn er von 0 % verschieden ist, vorzugsweise von 0,1 bis 10 Gew.-%, besonders bevorzugt von 0,1 bis 3,0 Gew.-% und insbesondere bevorzugt von 0,1 bis 1,0 Gew.-%, jeweils bezogen auf das Gesamtgewicht der erfindungsgemäßen Reinigungsmittel-Zusammensetzung.

### Komponente Z6)

Geeignete wasserlösliche Lösungsmittel sind dem Fachmann bekannt und beispielhaft in der US 2005/0239674 beschrieben. Bevorzugt kommen Alkohole, Glycerin, Glykole und Glykolether zum Einsatz, bevorzugt niedere Alkohole wie Ethanol, Isopropanol, Butanol, Isobutanol oder Alkylenlykole, z. B. Propylenglykol, sowie Glykolether, z. B. Ethylenglykol-n-butylether oder Propylenglykol-n-butylether.

In einer bevorzugten Ausführungsform kommen Mischungen mehrerer Lösungsmittel zum Einsatz.

Der Anteil der Komponente Z6) an der erfindungsgemäßen Reinigungsmittel-Zusammensetzung beträgt, wenn er von 0 % verschieden ist, vorzugsweise von 0,1 bis 10 Gew.-%, besonders bevorzugt von 0,1 bis 3 Gew.-% und insbesondere bevorzugt von 0,5 bis 1,5 Gew.-%.

### Komponente Z7)

Geeignete Additive sind weitere übliche Inhaltsstoffe von Reinigungsmitteln, beispielsweise Desinfektionsmittel, pH-Stellmittel, Farbstoffe, Duftstoffe, Puffer, Viskositätsregulatoren, Korrosionsinhibitoren, organische und anorganische Salze, optische Aufheller, Bleichmittel, Antioxidantien, Opacifier, Hydrotrope, Abrasiva, Konservierungsmittel, Oxidationsmittel und/oder Insektizide. Diese Additive sind dem Fachmann hinlänglich bekannt und beispielhaft in der DE-A-10 2009 001 559 beschrieben.

Erfindungsgemäß können der Zusammensetzung Bleichmittel zugesetzt werden. Geeignete Bleichmittel umfassen Peroxide, Persäuren und/oder Perborate, besonders bevorzugt ist H₂O₂.

Die erfindungsgemäßen Reinigungsmittel-Zusammensetzungen können auch Enzyme enthalten, vorzugsweise Proteasen, Lipasen, Amylasen, Hydrolasen und/oder Cellulasen. Sie können den erfindungsgemäßen Reinigungsmittel-Zusammensetzungen in jeder nach dem Stand der Technik etablierten Form zugesetzt werden. Hierzu gehören bei flüssigen oder gelförmigen erfindungsgemäßen Reinigungsmittel-Zusammensetzungen insbesondere Lösungen der Enzyme, vorteilhafterweise möglichst konzentriert, wasserarm und/oder mit Stabilisatoren versetzt. Alternativ können die Enzyme verkapselt werden, beispielsweise durch Sprühtrocknung oder Extrusion der Enzymlösung zusammen mit einem, vorzugsweise natürlichen Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalienundurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Weiterhin können in enzymhaltigen erfindungsgemäßen Reinigungsmittel-Zusammensetzungen Enzymstabilisatoren vorhanden sein, um ein in einer erfindungsgemäßen Reinigungsmittel-Zusammensetzung enthaltenes Enzym vor Schädigungen wie beispielsweise Inaktivierung, Denaturierung oder Zerfall etwa durch physikalische Einflüsse, Oxidation oder proteolytische Spaltung zu schützen. Als Enzymstabilisatoren sind, jeweils in Abhängigkeit vom verwendeten Enzym, insbesondere geeignet: Benzamidin-Hydrochlorid, Borax, Borsäuren, Boronsäuren oder deren Salze oder Ester, vor allem Derivate mit aromatischen Gruppen, etwa substituierte Phenylboronsäuren beziehungsweise deren Salze oder Ester; Peptidaldehyde (Oligopeptide mit reduziertem C-Terminus), Aminoalkohole wie Mono-, Di-, Triethanol- und -Propanolamin und deren Mischungen, aliphatische Carbonsäuren bis zu C₁₂, wie Bernsteinsäure, andere Dicarbonsäuren oder Salze der genannten Säuren; endgruppenverschlossene Fettsäureamidalkoxylate; niedere aliphatische Alkohole und vor allem Polyole, beispielsweise Glycerin, Ethylenglykol, Propylenglykol oder Sorbit; sowie Reduktionsmittel und Antioxidantien wie Natrium-Sulfit und reduzierende Zucker. Weitere geeignete Stabilisatoren sind aus dem Stand der Technik bekannt.

Bevorzugt werden Kombinationen von Stabilisatoren verwendet, beispielsweise die Kombination aus Polyolen, Borsäure und/oder Borax, die Kombination von Borsäure oder Borat, reduzierenden Salzen und Bernsteinsäure oder anderen Dicarbonsäuren oder die Kombination von Borsäure oder Borat mit Polyolen oder Polyaminoverbindungen und mit reduzierenden Salzen.

Erfindungsgemäß geeignet als Desinfektions- und/oder Konservierungsmittel sind beispielsweise antimikrobielle Wirkstoffe aus den Gruppen der Alkohole, Aldehyde, antimikrobiellen Säuren bzw. deren Salze, Carbonsäureester, Säureamide, Phenole, Phenolderivate, Diphenyle, Diphenylalkane, Harnstoffderivate, Sauerstoff-, Stickstoff-Acetale sowie -Formale, Benzamidine, Isothiazole und deren Derivate wie Isothiazoline und Isothiazolinone, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, lodo-2-propinyl-butyl-carbamat, lod, lodophore und Peroxide. Bevorzugte antimikrobielle Wirkstoffe werden vorzugsweise ausgewählt aus der Gruppe umfassend Ethanol, n-Propanol, i-Propanol, 1,3-Butandiol, Phenoxyethanol, 1,2-Propylenglykol, Glycerin, Undecylensäure, Zitronensäure, Milchsäure, Benzoesäure, Salicylsäure, Thymol, 2-Benzyl-4-chlorphenol, 2,2'-Methylen-bis-(6-brom-4-chlorphenol), 2,4,4'-Trichlor-2'-hydroxydiphenylether, N-(4-Chlorphenyl)-N-(3,4-dichlorphenyl)-harnstoff, N,N'-(1,10-decandiyldi-1-pyridinyl-4-yliden)-bis-(1-octanamin)-dihydrochlorid, N,N'-Bis-(4-Chlorphenyl)-3,12-diimino-2,4,11,13-tetraazatetradecandiimidamid, antimikrobielle quaternäre oberflächenaktive Verbindungen, Guanidine. Bevorzugte antimikrobiell wirkende oberflächenaktive quaternäre Verbindungen enthalten eine Ammonium-, Sulfonium-, Phosphonium-, Jodonium- oder Arsoniumgruppe, wie sie beispielsweise K. H. Wallhäusser in "Praxis der Sterilisation, Desinfektion - Konservierung: Keimidentifizierung - Betriebshygiene" (5. Auflage - Stuttgart; New York: Thieme, 1995) beschreibt.

Die Begriffe Desinfektion, Sanitation, antimikrobielle Wirkung und antimikrobieller Wirkstoff haben im Rahmen der Erfindung die fachübliche Bedeutung, die beispielsweise von K. H. Wallhäusser in "Praxis der Sterilisation, Desinfektion - Konservierung: Keimidentifizierung - Betriebshygiene" (5. Auflage - Stuttgart; New York: Thieme, 1995) wiedergegeben wird. Während Desinfektion im engeren Sinne der medizinischen Praxis die Abtötung von - theoretisch allen - Infektionskeimen bedeutet, ist unter Sanitation die möglichst weitgehende Eliminierung aller - auch der für den Menschen normalerweise unschädlichen saprophytischen - Keime zu verstehen.

Zu den Polyacryl- und Polymethacryl-Verbindungen zählen beispielsweise die hochmolekularen mit einem Polyalkenylpolyether, insbesondere einem Allylether von Saccharose, Pentaerythrit oder Propylen, vernetzten Homopolymere der Acrylsäure (INCI-Bezeichnung gemäß International Dictionary of Cosmetic Ingredients der The Cosmetic, Toiletry, and Fragrance Association (CTFA): Carbomer), die auch als Carboxyvinylpolymere bezeichnet werden. Solche Polyacrylsäuren sind u. a. von der Firma 3V Sigma unter dem Handelsnamen Polygel^{®}, z. B. Polygel^{®} DA, und von der Firma BFGoodrich unter dem Handelsnamen Carbopol^{®} erhältlich, z. B. Carbopol^{®} 940 (Molekulargewicht ca. 4 000 000), Carbopol^{®} 941 (Molekulargewicht ca. 1 250 000) oder Carbopol^{®} 934 (Molekulargewicht ca. 3 000 000). Weiterhin fallen darunter folgende Acrylsäure-Copolymere:
(i) Copolymere von zwei oder mehr Monomeren aus der Gruppe der Acrylsäure, Methacrylsäure und ihrer einfachen, vorzugsweise mit C₁-₄-Alkanolen gebildeten, Ester (INCI Acrylates Copolymer), zu denen etwa die Copolymere von Methacrylsäure, Butylacrylat und Methylmethacrylat (CAS-Bezeichnung gemäß Chemical Abstracts Service: 25035-69-2) oder von Butylacrylat und Methylmethacrylat (CAS 25852-37-3) gehören und die beispielsweise von der Firma Rohm & Haas unter den Handelsnamen Aculyn^{®} und Acusol^{®} sowie von der Firma Degussa (Goldschmidt) unter dem Handelsnamen Tego^{®} Polymer erhältlich sind, z. B. die anionischen nicht-assoziativen Polymere Aculyn^{®} 22, Aculyn^{®} 28, Aculyn^{®} 33 (vernetzt), Acusol^{®} 810, Acusol^{®} 823 und Acusol^{®} 830 (CAS 25852-37-3);
(ii) vernetzte hochmolekulare Acrylsäurecopolymere, zu denen etwa die mit einem Allylether der Saccharose oder des Pentaerythrits vernetzten Copolymere von C₁₀₋₃₀-Alkylacrylaten mit einem oder mehreren Monomeren aus der Gruppe der Acrylsäure, Methacrylsäure und ihrer einfachen, vorzugsweise mit C₁-C₄-Alkanolen gebildeten, Ester (INCI Acrylates/C₁₀-C₃₀ Alkyl Acrylate Crosspolymer) gehören und die beispielsweise von der Firma BFGoodrich unter dem Handelsnamen Carbopol^{®} erhältlich sind, z. B. das hydrophobierte Carbopol^{®} ETD 2623 und Carbopol^{®} 1382 (INCI Acrylates/C₁₀₋₃₀ Alkyl Acrylate Grosspolymer) sowie Carbopol^{®} AQUA 30 (früher Carbopol^{®} EX 473).

Weitere Verdickungsmittel sind die Polysaccharide und Heteropolysaccharide, insbesondere die Polysaccharidgummen, beispielsweise Gummi arabicum, Agar, Alginate, Carrageene und ihre Salze, Guar, Guaran, Traganth, Gellan, Ramsan, Dextran oder Xanthan und ihre Derivate, z. B. propoxyliertes Guar, sowie ihre Mischungen. Andere Polysaccharidverdicker, wie Stärken oder Cellulosederivate, können alternativ, vorzugsweise aber zusätzlich zu einem Polysaccharidgummi eingesetzt werden, beispielsweise Stärken verschiedensten Ursprungs und Stärkederivate, z. B. Hydroxyethylstärke, Stärkephosphatester oder Stärkeacetate, oder Carboxymethylcellulose bzw. ihr Natriumsalz, Methyl-, Ethyl-, Hydroxyethyl-, Hydroxypropyl-, Hydroxypropylmethyl- oder Hydroxyethylmethylcellulose oder Celluloseacetat.

Ein besonders bevorzugter Polysaccharidverdicker ist das mikrobielle anionische Heteropolysaccharid Xanthan Gum, das von Xanthomonas campestris und einigen anderen Spezies unter aeroben Bedingungen mit einem Molekulargewicht von 2 - 15 × 10⁶ produziert wird und beispielsweise von der Firma Kelco unter den Handelsnamen Keltrol^{®} und Kelzan^{®} oder auch von der Firma Rhodia unter dem Handelsnamen Rhodopol^{®} erhältlich ist.

Als Verdickungsmittel können weiterhin Schichtsilikate eingesetzt werden. Hierzu zählen beispielsweise die unter dem Handelsnamen Laponite^{®} erhältlichen Magnesium- oder Natrium-Magnesium-Schichtsilikate der Firma Solvay Alkali, insbesondere das Laponite^{®} RD oder auch Laponite^{®} RDS, sowie die Magnesiumsilikate der Firma Süd-Chemie, vor allem das Optigel^{®} SH.

Die Menge an Viskositätsregulator, wenn sie von 0% verschieden ist, beträgt vorzugsweise bis zu 0,5 Gew.-%, besonders bevorzugt von 0,001 bis 0,3 Gew.-%, insbesondere bevorzugt von 0,01 bis 0,2 Gew.-% und außerordentlich bevorzugt von 0,01 bis 0,15 Gew.-%, jeweils bezogen auf das Gesamtgewicht der erfindungsgemäßen Reinigungsmittel-Zusammensetzung. Die Viskosität der erfindungsgemäßen Reinigungsmittel-Zusammensetzung beträgt vorzugsweise von 0,4 bis 400 m•Pas.

Weiterhin können die erfindungsgemäßen Reinigungsmittel-Zusammensetzungen einen oder mehrere Korrosionsinhibitoren enthalten.

Geeignete Korrosionsinhibitoren (INCI Corrosion Inhibitors) sind beispielsweise folgende gemäß INCI benannte Substanzen: Cyclohexylamine, Diammonium Phosphate, Dilithium Oxalate, Dimethylamino Methylpropanol, Dipotassium Oxalate, Dipotassium Phosphate, Disodium Phosphate, Disodium Pyrophosphate, Disodium Tetrapropenyl Succinate, Hexoxyethyl Diethylammonium, Phosphate, Nitromethane, Potassium Silicate, Sodium Aluminate, Sodium Hexametaphosphate, Sodium Metasilicate, Sodium Molybdate, Sodium Nitrite, Sodium Oxalate, Sodium Silicate, Stearamidopropyl Dimethicone, Tetrapotassium Pyrophosphate, Tetrasodium Pyrophosphate und Triisopropanolamine.

Als Duftstoffe können einzelne Riechstoffverbindungen, z. B. die synthetischen Produkte vom Typ der Ester, Ether, Aldehyde, Ketone, Alkohole und Kohlenwasserstoffe verwendet werden. Riechstoffverbindungen vom Typ der Ester sind z. B. Benzylacetat, Phenoxyethylisobutyrat, p-tert.-Butylcyclohexylacetat, Linalylacetat, Dimethylbenzylcarbinylacetat, Phenylethylacetat, Linalylbenzoat, Benzylformiat, Ethylmethylphenylglycinat, Allylcyclohexylpropionat, Styrallylpropionat und Benzylsalicylat. Zu den Ethern zählen beispielsweise Benzylethylether, zu den Aldehyden z. B. die linearen Alkanale mit 8 bis 18 C-Atomen, Citral, Citronellal, Citronellyloxyacetaldehyd, Hydroxycitronellal, Lilial und Bourgeonal, zu den Ketonen z. B. die lonone, alpha-Isomethylionon und Methylcedrylketon, zu den Alkoholen Anethol, Citronellol, Eugenol, Geranion, Linalol, Phenylethylalkohol und Terpineol, zu den Kohlenwasserstoffen gehören hauptsächlich die Terpene und Balsame. Bevorzugt werden Mischungen verschiedener Riechstoffe verwendet, die gemeinsam eine ansprechende Duftnote erzeugen.

Als Duftstoffe können auch natürliche Riechstoffgemische verwendet werden, wie sie aus pflanzlichen oder tierischen Quellen zugänglich sind, z. B. Pinien-, Citrus-, Jasmin-, Lilien-, Rosen-, oder Ylang-Ylang-Öl. Auch ätherische Öle geringerer Flüchtigkeit, die meist als Aromakomponenten verwendet werden, eignen sich als Parfümöle, z. B. Salbeiöl, Kamillenöl, Nelkenöl, Melissenöl, Minzenöl, Zimtblätteröl, Lindenblütenöl, Wacholderbeerenöl, Vetiveröl, Olibanöl, Galbanumöl und Ladanumöl.

Die Menge der Duftstoffe in den erfindungsgemäßen Reinigungsmittel-Zusammensetzungen beträgt, wenn sie von 0% verschieden ist, vorzugsweise von 0,001 bis 2 Gew.-% und besonders bevorzugt von 0,01 bis 2 Gew.-%, bezogen auf das Gesamtgewicht der erfindungsgemäßen Reinigungsmittel-Zusammensetzungen.

Die in den erfindungsgemäßen Reinigungsmittel-Zusammensetzungen gegebenenfalls enthaltenen Farbstoffe und -pigmente, sowohl organische als auch anorganische Farbstoffe, können aus der entsprechenden Positivliste der Kosmetikverordnung bzw. der EG-Liste kosmetischer Färbemittel ausgewählt werden. Vorteilhaft eingesetzt werden auch Perlglanzpigmente, z. B. Fischsilber (Guanin/ Hypoxanthin-Mischkristalle aus Fischschuppen) und Perlmutt (vermahlene Muschelschalen), monokristalline Perlglanzpigmente wie z. B. Bismuthoxychlorid (BiOCl), Schicht-Substrat Pigmente, z. B. Glimmer/Metalloxid, silberweiße Perlglanzpigmente aus TiO₂, Interferenzpigmente (TiO₂, unterschiedliche Schichtdicke), Farbglanzpigmente (Fe₂O₃) und Kombinationspigmente (TiO₂/Fe₂O₃, TiO₂/Cr₂O₃, TiO₂/Berliner Blau, TiO₂/Carmin).

Die Menge der Farbstoffe und Pigmente in den erfindungsgemäßen Reinigungsmittel-Zusammensetzungen beträgt, wenn sie von 0% verschieden ist, vorzugsweise von 0,01 bis 1,0 Gew.-%, bezogen auf das Gesamtgewicht der erfindungsgemäßen Reinigungsmittel-Zusammensetzungen.

Der Anteil der Komponente Z7) an den erfindungsgemäßen Reinigungsmittel-Zusammensetzungen beträgt, wenn er von 0 % verschieden ist, vorzugsweise von 0,01 bis 10 Gew.-%, besonders bevorzugt von 0,1 bis 1 Gew.-% und insbesondere bevorzugt von 0,1 bis 0,5 Gew.-%, jeweils bezogen auf das Gesamtgewicht der erfindungsgemäßen Reinigungsmittel-Zusammensetzungen.

Vorzugsweise enthalten die erfindungsgemäßen Reinigungsmittel-Zusammensetzungen
Z1) 0,005 bis 10,00 Gew.-% der Komponente Z1),
Z2) 0,10 bis 20,00 Gew.-% der Komponente Z2),
Z3) 10,00 bis 99,8 Gew.-% der Komponente Z3),
Z4) 0 bis 10 Gew.-% der Komponente Z4),
Z5) 0 bis 10 Gew.-% der Komponente Z5),
Z6) 0 bis 10 Gew.-% der Komponente Z6), und
Z7) 0 bis 10 Gew.-% der Komponente Z7),
jeweils bezogen auf das Gesamtgewicht der erfindungsgemäßen Reinigungsmittel-Zusammensetzungen.

Die erfindungsgemäßen Reinigungsmittel-Zusammensetzungen bzw. das eine oder die mehreren Copolymere der Komponente Z1) der erfindungsgemäßen Reinigungsmittel-Zusammensetzungen sind in vorteilhafter Weise zur Behandlung von harten Oberflächen, vorzugsweise aus Keramik, Stein, Porzellan, Glas, Edelstahl, Metall, Kunststoff, Linoleum oder Holz geeignet.

Weiterer Gegenstand der vorliegenden Erfindung ist daher die Verwendung einer erfindungsgemäßen Reinigungsmittel-Zusammensetzung oder mindestens eines Copolymers der Komponente Z1) der erfindungsgemäßen Reinigungsmittel-Zusammensetzungen zur Behandlung von harten Oberflächen, vorzugsweise aus Keramik, Stein, Porzellan, Glas, Edelstahl, Metall, Kunststoff, Linoleum oder Holz. Vorzugsweise wird die erfindungsgemäße Verwendung zur Behandlung von harten Oberflächen durchgeführt, um auf der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, einen Reinigungseffekt zu erzielen.

Weiterhin bevorzugt wird die erfindungsgemäße Verwendung zur Behandlung von harten Oberflächen durchgeführt, um der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, hydrophile Eigenschaften zu verleihen.

Weiterhin bevorzugt wird die erfindungsgemäße Verwendung zur Behandlung von harten Oberflächen durchgeführt, um auf der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, Glanz zu erzeugen.

Weiterhin bevorzugt wird die erfindungsgemäße Verwendung zur Behandlung von harten Oberflächen durchgeführt, um die Geschwindigkeit der Trocknung einer harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu verbessern.

Weiterhin bevorzugt wird die erfindungsgemäße Verwendung zur Behandlung von harten Oberflächen durchgeführt, um permanente Eigenschaften, vorzugsweise "anti-Fleck", "anti-Spuren" oder "anti-Streifen", auf der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen aufgebracht wurde, zu erzielen.

Weiterhin bevorzugt wird die erfindungsgemäße Verwendung zur Behandlung von harten Oberflächen durchgeführt, um die Wiederanschmutzung einer harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu reduzieren.

Weiterhin bevorzugt wird die erfindungsgemäße Verwendung zur Behandlung von harten Oberflächen durchgeführt, um die erneute Reinigung der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu erleichtern.

Weiterhin bevorzugt wird die erfindungsgemäße Verwendung zur Behandlung von harten Oberflächen durchgeführt, um einen Reparatureffekt der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu erzielen.

Weiterhin bevorzugt wird die erfindungsgemäße Verwendung zur Behandlung von harten Oberflächen durchgeführt, um Fettreste oder Kalkseifenreste auf der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu entfernen.

Weiterhin bevorzugt wird die erfindungsgemäße Verwendung zur Behandlung von harten Oberflächen durchgeführt, um Kalk auf der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu entfernen oder Kalkneuanlagerungen zu reduzieren.

Weiterhin bevorzugt wird die erfindungsgemäße Verwendung zur Behandlung von harten Oberflächen durchgeführt, um die Bildung eines Biofilms auf der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu minimieren oder zu verhindern.

Weiterhin bevorzugt wird die erfindungsgemäße Verwendung zur Behandlung von harten Oberflächen durchgeführt, um das Spülen der harten Oberfläche, auf der die erfindungsgemäße Reinigungsmittel-Zusammensetzung oder das mindestens eine Copolymer der Komponente Z1) der erfindungsgemäßen Reinigungsmittel-Zusammensetzungen angewendet wurde, zu erleichtern.

In einer weiteren bevorzugten Ausführungsform der Erfindung wird die erfindungsgemäße Verwendung zur Behandlung von harten Oberflächen derart durchgeführt, dass die erfindungsgemäße Reinigungsmittel-Zusammensetzung oder das mindestens eine Copolymer der Komponente Z1) der erfindungsgemäßen Reinigungsmittel-Zusammensetzungen nach dem Auftrag auf der harten Oberfläche verbleiben ("leave-on"-Anwendung).

In einer weiteren bevorzugten Ausführungsform der Erfindung wird die erfindungsgemäße Verwendung zur Behandlung von harten Oberflächen derart durchgeführt, dass die erfindungsgemäße Reinigungsmittel-Zusammensetzung oder das mindestens eine Copolymer der Komponente Z1) der erfindungsgemäßen Reinigungsmittel-Zusammensetzungen nach dem Auftrag von der harten Oberfläche entfernt werden und vorzugsweise mit Wasser abgespült werden ("rinse-off"-Anwendung).

In einer weiteren bevorzugten Ausführungsform der Erfindung wird die erfindungsgemäße Verwendung zur Behandlung von harten Oberflächen zur Reinigung von harten Oberflächen im Badezimmer, von harten Oberflächen in der Küche, von Fußböden oder von Toiletten durchgeführt.

Weiterer Gegenstand der vorliegenden Erfindung ist auch ein Verfahren zur Behandlung oder Reinigung einer harten Oberfläche, dadurch gekennzeichnet, dass die harte Oberfläche in Kontakt mit einer erfindungsgemäßen Reinigungsmittel-Zusammensetzung oder mit mindestens einem Copolymer der Komponente Z1) der erfindungsgemäßen Reinigungsmittel-Zusammensetzungen gebracht wird.

Die oben für die erfindungsgemäßen Reinigungsmittel-Zusammensetzungen angegebenen bevorzugten Ausführungsformen gelten auch in entsprechender Weise für die erfindungsgemäße Verwendung der erfindungsgemäßen Reinigungsmittel-Zusammensetzungen oder des einen oder der mehreren Copolymere der Komponente Z1) der erfindungsgemäßen Reinigungsmittel-Zusammensetzungen zur Behandlung von harten Oberflächen sowie für das erfindungsgemäße Verfahren zur Behandlung oder Reinigung einer harten Oberfläche unter Verwendung einer erfindungsgemäßen Reinigungsmittel-Zusammensetzung oder mindestens eines Copolymers der Komponente Z1) der erfindungsgemäßen Reinigungsmittel-Zusammensetzungen.

Die Erfindung wird im Folgenden durch Beispiele näher erläutert ohne sie darauf einzuschränken. Sofern nicht explizit in den Beispielen anders angegeben, sind die Prozentangaben in den Beispielen als Gewichtsprozent (Gew.-%) zu verstehen.

### Beispiele

Es werden folgende Abkürzungen verwendet:

| | |
|---|---|
| AAPTAC | [3-(Acryloylamino)-propyl]-trimethylammoniumchlorid (75 Gew.-% aktiv in wässriger Lösung) |
| AMPS-Na-Salz | 2-Acryloylamino-2-methylpropansulfonsäure, Na-Salz (50 Gew.-% aktiv in wässriger Lösung) |
| DADMAC | Diallyldimethylammoniumchlorid (65 Gew.-% aktiv in wässriger Lösung) |
| DMAA | N,N-Dimethylacrylamid (100 % aktiv) |
| MAPTAC | [3-(Methacryloylamino)-propyl]-trimethylammoniumchlorid (50 Gew.-% aktiv in wässriger Lösung) |
| MESNA | 2-Mercaptoethansulfonat-Natrium (100% aktiv) |
| Meth 1000 | Polyethylenglykol-co-polypropylenglykol-methacrylat, 1000 g/mol, 4-5 Propylenglykol-Einheiten (70 Gew.-% aktiv in wässriger Lösung) |
| Meth 5000 | Polyethylenglykol-co-polypropylenglykol-methacrylat, 5000 g/mol, 4-5 Propylenglykol-Einheiten (50 Gew.-% aktiv in wässriger Lösung) |
| MS-Na-Salz | Maleinsäure, Na-Salz (100 % aktiv) |
| NIPAM | N-Isopropylacrylamid (100 % aktiv) |
| NVP | N-Vinylpyrrolidon (100 % aktiv) |
| VA-44 | 2,2'-Azobis[2-(2-imidazolin-2-yl)propan]dihydrochlorid (100 % aktiv) |
| V-PEG 1100 | Polyethylenglykol-vinyloxy-butylether, 1100 g/mol (100 % aktiv) |
| V-PEG 5000 | Polyethylenglykol-vinyloxy-butylether, 5000 g/mol (100 % aktiv) |

### Herstellung der Copolymere

### Allgemeine Vorschrift zur Herstellung der Copolymere

In einem Mehrhalskolben bestückt mit einem KPG-Rührer, Rückflusskühler und N₂-Anschluss werden unter Stickstoff (5 Liter/Stunde) für die in Tabelle 1 angegebenen Beispiele zur Herstellung von Copolymeren der Komponente Z1) die angegebenen Mengen an Chemikalien (den Initiator ausgenommen) in der angegebenen Menge destilliertem Wasser gelöst. Es ist zu beachten, dass einige der zur Herstellung der Copolymere der Komponente Z1) verwendeten Substanzen in wässriger Form eingesetzt werden (siehe die Angaben zu den für die Herstellung der Copolymere der Komponente Z1) verwendeten Substanzen). Das in der Tabelle 1 angegebene destillierte Wasser wird zusätzlich zu dem über diese Substanzen eingebrachten Wasser zugegeben. Im Falle von sauren Monomeren werden diese mit Base wie z. B. Alkalicarbonat, beispielsweise Kaliumcarbonat, vorneutralisiert. Anschließend wird die wässrige Lösung für 30 Minuten mit Stickstoff gespült und auf 60 °C erhitzt, falls VA-44 als Initiator verwendet wird, bzw. auf 80 °C falls Na₂S₂O₈ als Initiator verwendet wird. Im nächsten Schritt wird die in Tabelle 1 angegebene Menge an Initiator (VA-44 oder Na₂S₂O₈) in 10 g destilliertem Wasser gelöst und über einen Zeitraum von 90 Minuten hinzu dosiert. Nach beendeter Dosierung wird für eine weitere Stunde bei einer Innentemperatur von 60 °C, falls VA-44 als Initiator verwendet wird, bzw. bei einer Innentemperatur von 80 °C, falls Na₂S₂O₈ als Initiator verwendet wird, nachgerührt. Durch eine anschließende Analyse des Feststoffes wird der Umsatz der Reaktion geprüft und eventuell nicht umgesetzte Monomere gegebenenfalls durch geringe Zugabe einer 10 Gew.-%igen wässrigen Lösung des vorher schon eingesetzten Initiators zur Reaktion gebracht, bis ein vollständiger Umsatz erreicht ist. Danach wird das Reaktionsgemisch auf Raumtemperatur (20 - 23 °C) abgekühlt.

In Tabelle 1 sind Synthesebeispiele für Copolymere der Komponente Z1) der erfindungsgemäßen Reinigungsmittel-Zusammensetzungen aufgeführt.

**Tabelle 1: Zur Herstellung der Copolymere verwendete Substanzen**

| Copolymer Nr. | V-PEG 1100 | V-PEG 5000 | Meth 1000 | Meth 5000 | AAPTAC | NIPAM | DMAA | DADMAC | MAPTAC | NVP | AMPS-Na-Salz | MS-Na-Salz | Na-Hypophosphit | MESNA | VA-44 | Na₂S₂O₈ | dest. H₂O [g] | M_{w} |
|---|---|---|---|---|---|---|---|---|---|---|---|---|---|---|---|---|---|---|
| | [mmol] | [mmol] | [mmol] | [mmol] | [mmol] | [mmol] | [mmol] | [mmol] | [mmol] | [mmol] | [mmol] | [mmol] | [g] | [g] | [g] | [g] | | [g/mol] |
| 1 | - | 4,816 | - | - | 32,985 | 80,064 | - | - | - | - | - | - | 0,120 | - | 1,560 | - | 149,450 | 39284 |
| 2 | - | 4,816 | - | - | 32,985 | - | 91,395 | - | - | - | - | - | 0,120 | - | 1,560 | - | 149,450 | 36396 |
| 3 | - | 4,816 | - | - | - | - | 22,899 | - | 61,294 | - | - | - | - | - | 1,560 | - | 136,000 | 42261 |
| 4 | - | 4,816 | - | - | - | - | 22,899 | 83,755 | - | - | - | - | - | - | 1,560 | - | 142,250 | 10934 |
| 5 | - | 4,816 | - | - | - | 20,060 | - | - | 61,294 | - | - | - | - | - | 1,560 | - | 136,000 | |
| 6 | - | 4,816 | - | - | - | - | 57,198 | - | 46,163 | - | - | - | - | - | 1,560 | - | 139,500 | 102330 |
| 7 | - | 4,816 | - | - | - | 80,064 | - | - | 30,760 | - | - | - | 0,120 | - | 1,560 | - | 144,860 | 35849 |
| 10 | - | 4,816 | - | - | - | 50,000 | - | - | 46,000 | - | - | - | - | - | 1,560 | - | 697,500 | 91934 |
| 11 | - | 4,816 | - | - | - | 80,064 | - | - | 30,760 | - | - | - | - | - | 1,560 | - | 724,300 | |
| 12 | 29,809 | - | - | - | - | 14,758 | - | - | 25,777 | - | - | - | 0,120 | - | 1,560 | - | 80,000 | |
| 13 | 29,809 | - | - | - | - | 14,758 | - | - | 25,777 | - | - | - | - | - | 1,560 | - | 149,500 | |
| 14 | - | - | - | 8,750 | 30,328 | 55,232 | - | - | - | 56,235 | - | - | - | 0,180 | 1,560 | - | 131,670 | |
| 15 | - | - | 34,370 | - | 30,328 | 55,232 | - | - | - | 140,543 | - | - | - | 0,540 | 1,560 | - | 160,700 | |
| 16 | - | - | 49,994 | - | 27,670 | 14,758 | - | - | - | - | - | - | - | 0,180 | 1,560 | - | 138,780 | |
| 17 | - | - | - | 10,000 | 28,034 | - | - | - | - | - | 9,989 | - | - | 0,180 | 1,560 | - | 105,000 | |
| 18 | - | - | - | 6,794 | 27,670 | 14,758 | - | - | - | - | - | - | | 0,180 | - | 1,150 | 162,790 | |
| 19 | - | 4,816 | - | - | - | - | 91,395 | - | 30,760 | - | - | - | 0,120 | - | 1,560 | - | 149,450 | |
| 20 | - | 4,816 | - | - | - | - | 91,395 | - | 30,760 | - | - | 1,090 | - | - | 1,560 | - | 149,450 | |

Die in Tabelle 1 angegebenen Mengen sind auf den Aktivstoff bezogen

**Tabelle 1a: Relative Mengen gemäß Tabelle 1**

| Copolymer Nr. | Gesamtmenge der eingesetzten Monomere [mmol] | Struktureinheiten (A) [Mol-%] | Struktureinheiten (B) [Mol-%] | Struktureinheiten (C) [Mol-%] | Struktureinheiten (D) [Mol-%] |
|---|---|---|---|---|---|
| 1 | 117,865 | 28,0 | 4,1 | 67,9 | - |
| 2 | 129,196 | 25,5 | 3,7 | 70,7 | - |
| 3 | 89,009 | 68,9 | 5,4 | 25,7 | - |
| 4 | 111,470 | 75,1 | 4,3 | 20,5 | - |
| 5 | 86,170 | 71,1 | 5,6 | 23,3 | - |
| 6 | 108,177 | 42,7 | 4,5 | 52,9 | - |
| 7 | 115,640 | 26,6 | 4,2 | 69,2 | - |
| 10 | 100,816 | 45,6 | 4,8 | 49,6 | - |
| 11 | 115,640 | 26,6 | 4,2 | 69,2 | - |
| 12 | 70,344 | 36,6 | 42,4 | 21,0 | - |
| 13 | 70,344 | 36,6 | 42,4 | 21,0 | - |
| 14 | 150,545 | 20,1 | 5,8 | 74,0 | - |
| 15 | 260,473 | 11,6 | 13,2 | 75,2 | - |
| 16 | 92,422 | 29,9 | 54,1 | 16,0 | - |
| 17 | 48,023 | 58,4 | 20,8 | 20,8 | - |
| 18 | 49,222 | 56,2 | 13,8 | 30,0 | - |
| 19 | 126,971 | 24,2 | 3,8 | 72,0 | - |
| 20 | 128,061 | 24,0 | 3,8 | 71,4 | 0,9 |

Bestimmung der gewichtsmittleren Molekulargewichte M_{w} per GPC:

### Methodenbeschreibung:

| | |
|---|---|
| Säule: | PSS NOVEMA MAX Guard, 1x30Å & 2x1000Ä |
| | 10 µm, 300 mm x 8 mm |
| Detektor: | RI |
| Ofentemperatur: | 25 °C |
| Durchfluss: | 1 ml / Minute |
| Injektionsvolumen: | 50 µl |
| Eluent: | 79,7 Vol-% 0,1M NaCl + 0,3 Vol-% TFA (Trifluoressigsäure) + 20,0 Vol-% ACN (Acetonitril) |
| Kalibrationsmethode: | konventionelle Kalibration |
| Standards: | Poly(2-vinylpyridin) im Bereich von 1110 bis 1 060 000 Dalton |

Gemessene gewichtsmittlere Molekulargewichte für Copolymere der Komponente Z1) der erfindungsgemäßen Reinigungsmittel-Zusammensetzungen sind in Tabelle 1 angegeben.

### Glanzvermögen

Schwarze, glänzende Keramikfliesen (10 × 10 cm) werden vorgereinigt und dann werden ca. 10 Tropfen der Reinigungsmittel-Zusammensetzung mittig auf die Fliesen aufgebracht. Die Reinigungsmittel-Zusammensetzung wird gleichmäßig mit Hilfe eines gefalteten Zellulose-Küchentuchs auf der Fliese verteilt. Nachdem die Fliesen mindestens 30 Minuten vertikal getrocknet sind, erfolgt eine visuelle Bewertung (Note 1 - 10) der Fliesen, wobei 1 als beste und 10 als schlechteste Note anzusehen ist.

Es wurden Beispielformulierungen mit und ohne Copolymer der Komponente Z1) der erfindungsgemäßen Reinigungsmittel-Zusammensetzungen hergestellt und Glanztests mit diesen Formulierungen durchgeführt. Die Beispielformulierungen und Glanzergebnisse sind in Tabelle 2 dargestellt.

**Tabelle 2 Beispielformulierungen und Glanzergebnisse**

| Reinigungsmittel-Zusammensetzung | A | B | C | D | E | F | G | H |
|---|---|---|---|---|---|---|---|---|
| C11-Alkoholethoxylat [Gew.-%] | 4,0 | 2,5 | 4,5 | 4,0 | 2,5 | 4,5 | 1,0 | - |
| Propylenglykolbutylether [Gew.-%] | 1,0 | 0,6 | 0,5 | 1,0 | 0,6 | 0,5 | - | - |
| Alkylpolyglucosid [Gew.-%] | - | 1,0 | - | - | 1,0 | - | - | - |
| Natriumalkylbenzolsulfonat [Gew.-%] | - | - | - | - | - | - | 2,0 | 0,5 |
| Milchsäure [Gew.-%] | - | - | - | - | - | - | 1,5 | - |
| Dipropylenglykolmonobutyl-ether [Gew.-%] | - | - | - | - | - | - | - | 0,25 |
| Ammoniumhydroxid [Gew.-%] | - | - | - | - | - | - | - | 0,3 |
| Benzalkoniumchlorid [Gew.-%] | - | 0,4 | - | - | 0,4 | - | - | - |
| Isopropanol [Gew.-%] | - | - | - | - | - | - | - | 7,0 |
| Wasser [Gew.-%] | ad 100 | ad 100 | ad 100 | ad 100 | ad 100 | ad 100 | ad 100 | ad 100 |
| pH (mit NaOH oder Zitronensäure eingestellt) | 7 | 7 | 7 | 10 | 10 | 10 | 3,4 | 11,3 |

| Visuelle Bewertung | | | | | | | | |
|---|---|---|---|---|---|---|---|---|
| Ohne Additiv | 6,3 | 2,5 | 10,0 | 9,2 | 3,0 | 10,0 | 10,0 | 7,0 |
| + 0,2 Gew.-% Copolymer 1 | 2,0 | 2,0 | 2,0 | 1,7 | 2,0 | 2,0 | - | - |
| + 0,2 Gew.-% Copolymer 2 | 2,0 | - | - | 2,7 | - | - | - | - |
| + 0,2 Gew.-% Copolymer 3 | 3,0 | - | - | 3,0 | - | - | - | - |
| + 0,2 Gew.-% Copolymer 4 | 3,3 | - | - | 2,3 | - | - | - | 1,3 |
| + 0,2 Gew.-% Copolymer 5 | 2,0 | - | - | 2,7 | - | - | - | - |
| + 0,2 Gew.-% opolymer 6 | - | - | - | - | - | - | 3,7 | 2,0 |

Die Ergebnisse der Tabelle 2 zeigen, dass sich durch den Einsatz der Copolymere der Komponente Z1) in den Beispielformulierungen bessere Glanzergebnisse erzielen lassen im Vergleich zu den entsprechenden Beispielformulierungen ohne Copolymer der Komponente Z1).

Mit den Copolymeren 7 und 10-20 wurden analog Reinigungsmittel-Zusammensetzungen hergestellt.

Es wurden Marktreiniger mit Copolymeren der Komponente Z1) der erfindungsgemäßen Reinigungsmittel-Zusammensetzungen versetzt und Glanztests mit den Marktreinigern mit und ohne Copolymer durchgeführt. Die Ergebnisse sind in Tabelle 3 dargestellt.

**Tabelle 3 Einsatz von Copolymeren in Marktreinigern**

| Reiniger | Marktreiniger 1 Spray-Allzweckreiniger | Marktreiniger 2 Spray-Badreiniger | Marktreiniger 3 Spray-Reiniger |
|---|---|---|---|
| pH | 11 | 2,9 | 2,5 |
| Ohne Additiv | 10 | 6,3 | 5,3 |
| + 0,2 Gew.-% Copolymer 6 | 2,0 | 1,0 | 1,0 |
| + 0,2 Gew.-% Copolymer 4 | 2,0 | 1,0 | 2,7 |

Tabelle 3 zeigt, dass sich durch den Einsatz der Copolymere der Komponente Z1) der erfindungsgemäßen Reinigungsmittel-Zusammensetzungen in Marktreinigern bessere Glanzergebnisse erzielen lassen im Vergleich zu den entsprechenden Marktreinigern ohne Zusatz eines Copolymers der Komponente Z1).

### Adsoprtionsversuche an harten Oberflächen

Die Versuche erfolgten mit der Quarzkristall-Mikrowaage QCM-D (Englisch "Quartz Crystal Microbalance with Dissipation Monitoring", Q-Sense, Västra Frölinda, Schweden). Das Verfahren basiert auf der Eigenfrequenzänderung eines piezoelektrischen Quarzkristalls, sobald dieser mit einer Masse beladen wird. Die Oberfläche des Quarzes kann durch Spin-Coating oder Bedampfen modifiziert sein. Der Schwingquarz befindet sich in einer Messzelle. Als Messzelle dient eine Durchflusszelle, in die aus Vorlagengefäßen die zu untersuchende Lösung gepumpt wird. Die Pumpgeschwindigkeit wird während der Messzeit konstant gehalten. Typische Pumpgeschwindigkeiten liegen zwischen 50-250 µl/Minute. Es ist während einer Messung darauf zu achten, dass die Schläuche und Messzelle frei von Luftblasen sind. Jede Messung beginnt mit der Aufnahme der Basislinie, bezüglich derer alle Frequenz- und Dissipationsmesswerte als Nullpunkt gesetzt werden. In diesem Beispiel wurden kommerziell erhältliche Schwingquarzkristalle mit einer 50 nm dicken Siliziumdioxid Beschichtung (QSX303, Q-Sense, Västra Frölinda, Schweden) und Schwingquarzkristalle mit einer 50 nm dicken Edelstahl (SS2343) Beschichtung (QSX304 Q-Sense, Västra Frölinda, Schweden) verwendet.

Es wurden wässrige Lösungen der Copolymere der Komponente Z1) der erfindungsgemäßen Reinigungsmittel-Zusammensetzungen mit einem Aktivgehalt von 2000 ppm untersucht. Als Wasser wurde Leitungswasser mit 20° dH verwendet. Der pH-Wert wurde mit NaOH oder Zitronensäure auf pH 10 eingestellt.

**Tabelle 4 Adsorption der Copolymere an Silika:**

| Copolymer Nr. | Adsorbierte Masse [ng/cm²] |
|---|---|
| 5 | 264,4 |
| 3 | 275,9 |
| 6 | 355,8 |
| 4 | 142,5 |
| 7 | 348,0 |
| 19 | 102,7 |
| 20 | 330,4 |

**Tabelle 5 Adsorption der Copolymere an Edelstahl:**

| Copolymer Nr. | Adsorbierte Masse [ng/cm²] |
|---|---|
| 5 | 129,7 |
| 3 | 153,6 |
| 19 | 121,0 |
| 20 | 156,6 |

Die Ergebnisse der Tabellen 4 und 5 zeigen, dass die Copolymere der Komponente Z1) der erfindungsgemäßen Reinigungsmittel-Zusammensetzungen für die Anwendung auf harten Oberflächen geeignet sind, da diese auf den untersuchten anorganischen Oberflächen adsorbieren.

### Kontaktwinkeltest

Die Kontaktwinkel wurden auf verschiedenen Oberflächen (Keramik, Glas, Edelstahl) gemessen, indem die Oberflächen nach folgender Methode modifiziert wurden: Die Oberflächen wurden drei Mal für 2 Minuten in frisches vollentsalztes Wasser (VE-Wasser) getaucht und anschließend zur Modifizierung für 20 Minuten bei Raumtemperatur unter Rühren in die jeweilige wässrige Copolymerlösung getaucht. Danach wurden die Oberflächen mit einem sanften Stickstoffstrom getrocknet. Auf den so präparierten Oberflächen wurde der Kontaktwinkel mit VE Wasser gemessen (Apparatur: Tropfenanalysator der Firma Krüss, Hamburg, Model DSA 100).

Die Höhe des Kontaktwinkels von einem Wassertropfen auf einer Oberfläche ist ein Maß für deren Hydrophilisierung. Eine sehr hydrophile Oberfläche wird vollständig von einem Wassertropfen benetzt. Dieses Phänomen wird auch als Spreiten des Tropfens bezeichnet.

Es wurden Copolymere der Komponente Z1) der erfindungsgemäßen Reinigungsmittel-Zusammensetzungen als wässrige Lösung mit einem Aktivgehalt von 2000 ppm untersucht. Als Wasser wurde Leitungswasser mit 20° dH verwendet. Der pH Wert wurde mit NaOH oder Zitronensäure auf pH 10 eingestellt.

**Tabelle 6 Kontaktwinkel auf schwarzer Keramikfliese**

| Copolymer Nr. | Kontaktwinkel von Wasser |
|---|---|
| Unbehandelt | 18° |
| 5 | 8° |
| 3 | Tropfen spreitet |
| 6 | 4,2° |
| 4 | 15° |
| 7 | 5° |
| 19 | Tropfen spreitet |
| 20 | Tropfen spreitet |

**Tabelle 7 Kontaktwinkel auf Glas**

| Copolymer Nr. | Kontaktwinkel von Wasser |
|---|---|
| Unbehandelt | 39° |
| 6 | Tropfen spreitet |
| 4 | Tropfen spreitet |
| 7 | Tropfen spreitet |

**Tabelle 8 Kontaktwinkel auf Stahl**

| Copolymer Nr. | Kontaktwinkel von Wasser |
|---|---|
| unbehandelt | 15° |
| 5 | Tropfen spreitet |
| 3 | Tropfen spreitet |
| 19 | 8° |
| 20 | 13° |

Die Ergebnisse der Tabellen 6, 7 und 8 zeigen, dass die Copolymere der Komponente Z1) der erfindungsgemäßen Reinigungsmittel-Zusammensetzungen geeignet sind, den Kontaktwinkel von Wasser auf anorganischen Oberflächen zu verringern (d. h. anorganische Oberflächen zu hydrophilisieren).

### Reparatureffekt

Von der Oberfläche einer beschädigten schwarzen Fliese wurden vor und nach dem Behandeln mit wässrigen Lösungen der Copolymere der Komponente Z1) der erfindungsgemäßen Reinigungsmittel-Zusammensetzungen mit einem Aktivgehalt von 2000 ppm die Topographie bestimmt (Apparatur: Kontaktfreie optische 3D Oberflächencharakterisierung der Firma Sensofar, Barcelona, Model S neox). Mit Hilfe der software MountainsMap (Digital Surf SARL, Besancon, France) können durch Segmentierung der Topografie einer Oberfläche in Flächenelemente verschiedene 3D-Kenngrößen berechnet werden. Diese Kenngrößen liefern Aussagen u.a. über Höheninformationen (Berechnung erfolgt nach ISO 25178) und Rauigkeiten (Berechnung erfolgt nach ISO 4287).

**Tabelle 9 Rauigkeit einer schwarzen beschädigten Fliese vor und nach Copolymerbehandlung**

| Copolymer Nr. | Rauigkeit unbehandelt [nm] | Rauigkeit nach Behandlung [nm] |
|---|---|---|
| 3 | 71* | 36* |
| 6 | 140 | 94,6 |
| 4 | 110 | 108 |
| 7 | 86 | 85 |

| | | |
|---|---|---|
| * Änderung der Rauigkeit einer schwarzen Fliese | | |

Die Untersuchungen zeigen deutlich den Reparatureffekt der Copolymere der Komponente Z1) der erfindungsgemäßen Reinigungsmittel-Zusammensetzungen.

## Patentansprüche

1. Reinigungsmittel-Zusammensetzung enthaltend
Z1) ein oder mehrere Copolymere enthaltend
a) 0,1 bis 99,8 Mol-%, vorzugsweise 25,0 bis 80,0 Mol-% und besonders bevorzugt 25,0 bis 77,6 Mol-%, einer oder mehrerer kationischer Struktureinheiten (A),
b) 0,1 bis 99,8 Mol-%, vorzugsweise 0,4 bis 4,5 Mol-% und besonders bevorzugt 0,5 bis 4,4 Mol-%, einer oder mehrerer makromonomerer Struktureinheiten (B) und
c) 0,1 bis 99,8 Mol-% einer oder mehrerer Struktureinheiten (C), die sich von den Struktureinheiten (A) und (B) unterscheiden,
**dadurch gekennzeichnet, dass** die eine oder mehreren kationischen Struktureinheiten (A) durch die folgenden allgemeinen Formeln (I) und/oder (II) repräsentiert werden: worin
R¹ und R^{1a} jeweils gleich oder verschieden sind und unabhängig voneinander jeweils für Wasserstoff und/oder einen Methylrest stehen,
R^{1b}, R³, R⁴ und R⁵ jeweils gleich oder verschieden sind und unabhängig voneinander jeweils durch Wasserstoff, einen aliphatischen Kohlenwasserstoffrest mit 1 bis 20, vorzugsweise 1 bis 4, C-Atomen, einen cycloaliphatischen Kohlenwasserstoffrest mit 5 bis 20, vorzugsweise 5 bis 8, C-Atomen, einen Arylrest mit 6 bis 14 C-Atomen und/oder Polyethylenglykol (PEG) repräsentiert werden, vorzugsweise jeweils gleich oder verschieden sind und unabhängig voneinander jeweils durch Wasserstoff und/oder Methyl repräsentiert werden und besonders bevorzugt jeweils Methyl bedeuten,
Y gleich oder verschieden ist und durch Sauerstoff, NH und/oder NR³ repräsentiert wird,
V gleich oder verschieden ist und durch -(CH₂)ₓ-, repräsentiert wird,
x gleich oder verschieden ist und durch eine ganze Zahl von 1 bis 6 repräsentiert wird,
X und X₁ jeweils gleich oder verschieden sind und unabhängig voneinander jeweils durch ein Halogenatom, C₁- bis C₄-Alkylsulfat und/oder C₁- bis C₄-Alkylsulfonat repräsentiert werden,
und die eine oder die mehreren makromonomeren Struktureinheiten (B) durch die allgemeine Formel (III) repräsentiert werden: worin
R^{x} gleich oder verschieden ist und durch H und/oder Methyl repräsentiert wird,
Z gleich oder verschieden ist und durch C=O und/oder O(CH₂)₄ repräsentiert wird und vorzugsweise O(CH₂)₄ ist,
I im molaren Mittel, eine Zahl von 0 bis 7 und vorzugsweise von 0 bis 6 ist, und
p im molaren Mittel, eine Zahl von 1 bis 150, vorzugsweise von 11 bis 150 und besonders bevorzugt von 12 bis 150 ist,
und die eine oder die mehreren Struktureinheiten (C) das Polymerisationsprodukt mindestens einer Monomerspezies ausgewählt aus der Gruppe bestehend aus nicht-kationischen Acrylamiden, nicht-kationischen Methacrylamiden und N-Vinylsubstituierten Lactamen mit 5 bis 7 Ringatomen darstellen,
und
Z2) ein oder mehrere Tenside
und
Z3) Wasser,
wobei die Reinigungsmittel-Zusammensetzung das eine oder die mehreren Copolymere der Komponente Z1) in einer Menge von 0,005 bis 10 Gew.-% enthält, bezogen auf das Gesamtgewicht der Reinigungsmittel-Zusammensetzung.

2. Reinigungsmittel-Zusammensetzung nach Anspruch 1, **dadurch gekennzeichnet, dass** die eine oder die mehreren kationischen Struktureinheiten (A) des einen oder der mehreren Copolymere der Komponente Z1) das Polymerisationsprodukt mindestens einer Monomerspezies ausgewählt aus der Gruppe bestehend aus [2-(Acryloyloxy)-ethyl]-trimethylammoniumchlorid, [2-(Acryloylamino)-ethyl]-trimethylammoniumchlorid, [2-(Acryloyloxy)-ethyl]-trimethylammonium-methosulfat, [2-(Methacryloyloxy)-ethyl]-trimethylammoniumchlorid bzw. -methosulfat, [3-(Acryloylamino)-propyl]-trimethylammoniumchlorid, [3-(Methacryloylamino)-propyl]-trimethylammoniumchlorid und Diallyldimethylammoniumchlorid (DADMAC) darstellen, vorzugsweise ausgewählt aus der Gruppe bestehend aus [3-(Acryloylamino)-propyl]-trimethylammoniumchlorid, [3-(Methacryloylamino)-propyl]-trimethylammoniumchlorid und Diallyldimethylammoniumchlorid darstellen und besonders bevorzugt ausgewählt aus der Gruppe bestehend aus [3-(Methacryloylamino)-propyl]-trimethylammoniumchlorid und Diallyldimethylammoniumchlorid, darstellen.

3. Reinigungsmittel-Zusammensetzung nach Anspruch 1 oder 2, **dadurch gekennzeichnet, dass** die eine oder die mehreren makromonomeren Struktureinheiten (B) der Formel (III) des einen oder der mehreren Copolymere der Komponente Z1) das Polymerisationsprodukt mindestens einer Monomerspezies ausgewählt aus der Gruppe bestehend aus Polyethylenglykol-vinyloxy-butylether, Polyethylenglykol-co-polypropylenglykol-vinyloxybutylether (worin I, im molaren Mittel, eine Zahl von 1 bis 7, vorzugsweise von 2 bis 6 und besonders bevorzugt von 3 bis 6 bedeutet), Polyethylenglykol(meth)acrylat und Polyethylenglykol-co-polypropylenglykol-(meth)acrylat (worin I, im molaren Mittel, eine Zahl von 1 bis 7, vorzugsweise von 2 bis 6 und besonders bevorzugt von 3 bis 6 bedeutet) darstellen.

4. Reinigungsmittel-Zusammensetzung nach einem oder mehreren der Ansprüche 1 bis 3, **dadurch gekennzeichnet, dass** in der einen oder den mehreren makromonomeren Struktureinheiten (B) der Formel (III) des einen oder der mehreren Copolymere der Komponente Z1)
i) R^{x} H ist, I = 0 ist und p, im molaren Mittel, eine Zahl von 1 bis 150, vorzugsweise von 11 bis 150 und besonders bevorzugt von 12 bis 150 ist, wenn Z O(CH₂)₄ bedeutet oder
ii) R^{x} gleich oder verschieden ist und durch H und/oder Methyl repräsentiert wird, I, im molaren Mittel, eine Zahl von 1 bis 7, vorzugsweise von 2 bis 6 und besonders bevorzugt von 3 bis 6 ist und p, im molaren Mittel, eine Zahl von 1 bis 150, vorzugsweise von 11 bis 150 und besonders bevorzugt von 12 bis 150 ist, wenn Z C=O bedeutet.

5. Reinigungsmittel-Zusammensetzung nach einem oder mehreren der Ansprüche 1 bis 4, **dadurch gekennzeichnet, dass** das eine oder die mehreren Copolymere der Komponente Z1) 25,0 bis 80,0 Mol-% der einen oder der mehreren Struktureinheiten (A), 0,4 bis 4,5 Mol-% der einen oder der mehreren Struktureinheiten (B) und 15,5 bis 74,6 Mol-% der einen oder der mehreren Struktureinheiten (C) enthalten.

6. Reinigungsmittel-Zusammensetzung nach einem oder mehreren der Ansprüche 1 bis 5, **dadurch gekennzeichnet, dass** das eine oder die mehreren Copolymere der Komponente Z1) 25,0 bis 77,6 Mol-% der einen oder der mehreren Struktureinheiten (A), 0,5 bis 4,4 Mol-% der einen oder der mehreren Struktureinheiten (B) und 18,0 bis 74,5 Mol-% der einen oder der mehreren Struktureinheiten (C) enthalten.

7. Reinigungsmittel-Zusammensetzung nach einem oder mehreren der Ansprüche 1 bis 6, **dadurch gekennzeichnet, dass** die eine oder die mehreren Struktureinheiten (C) des einen oder der mehreren Copolymere der Komponente Z1) ausgewählt sind aus der Gruppe bestehend aus dem Polymerisationsprodukt mindestens eines N-Vinyl-substituierten Lactams mit 5 bis 7 Ringatomen und den Struktureinheiten der folgenden allgemeinen Formeln (IV) und/oder (V): worin
R¹ gleich oder verschieden ist und Wasserstoff und/oder Methyl bedeutet, und
R³ und R⁴ jeweils gleich oder verschieden sind und unabhängig voneinander jeweils durch Wasserstoff, einen aliphatischen Kohlenwasserstoffrest mit 1 bis 20, vorzugsweise 1 bis 4, C-Atomen, einen cycloaliphatischen Kohlenwasserstoffrest mit 5 bis 20, vorzugsweise 5 bis 8, C-Atomen, einen Arylrest mit 6 bis 14 C-Atomen, einen Alkylarylrest mit 7 bis 14 C-Atomen, eine verzweigte oder unverzweigte C₁-C₅-Monohydroxyalkylgruppe und/oder Polyethylenglykol (PEG) repräsentiert werden
worin
R¹¹ gleich oder verschieden ist und repräsentiert wird durch H und/oder Methyl;
X gleich oder verschieden ist und repräsentiert wird durch NH-(CₙH₂ₙ) mit n = 1, 2, 3 oder 4; und
R¹³ gleich oder verschieden ist und repräsentiert wird durch OH, N(CH₃)₂, SO₃H, PO₃H₂, O-PO₃H₂ und/oder para-substituiertes C₆H₄-SO₃H.

8. Reinigungsmittel-Zusammensetzung nach Anspruch 7, **dadurch gekennzeichnet, dass** die eine oder die mehreren Struktureinheiten (C) des einen oder der mehreren Copolymere der Komponente Z1) ausgewählt sind aus den Struktureinheiten der allgemeinen Formel (IV).

9. Reinigungsmittel-Zusammensetzung nach einem oder mehreren der Ansprüche 1 bis 8, **dadurch gekennzeichnet, dass** die eine oder die mehreren Struktureinheiten (C) des einen oder der mehreren Copolymere der Komponente Z1) das Polymerisationsprodukt mindestens einer Monomerspezies ausgewählt aus der Gruppe bestehend aus Acrylamid, Methacrylamid, N-Methylacrylamid, N,N-Dimethylacrylamid, N-Ethylacrylamid, N-Cyclohexylacrylamid, N-Benzylacrylamid, N-Methylolacrylamid, N-Isopropylacrylamid und N-tertiär Butylacrylamid darstellen und vorzugsweise ausgewählt aus der Gruppe bestehend aus N,N-Dimethylacrylamid und N-Isopropylacrylamid darstellen.

10. Reinigungsmittel-Zusammensetzung nach einem oder mehreren der Ansprüche 1 bis 9, **dadurch gekennzeichnet, dass** das eine oder die mehreren Copolymere der Komponente Z1) zusätzlich zu den Struktureinheiten (A), (B) und (C) eine oder mehrere Struktureinheiten (D) enthalten, die sich von den Struktureinheiten (A), (B) und (C) unterscheiden und wobei das eine oder die mehreren Copolymere vorzugsweise 0,1 bis 99,7 Mol-% der einen oder der mehreren Struktureinheiten (A), 0,1 bis 99,7 Mol-% der einen oder der mehreren Struktureinheiten (B), 0,1 bis 99,7 Mol-% der einen oder der mehreren Struktureinheiten (C) und 0,1 bis 99,7 Mol-% der einen oder der mehreren Struktureinheiten (D) enthalten, besonders bevorzugt 25,0 bis 80,0 Mol-% der einen oder der mehreren Struktureinheiten (A), 0,4 bis 4,5 Mol-% der einen oder der mehreren Struktureinheiten (B), 15,5 bis 60,0 Mol-% der einen oder der mehreren Struktureinheiten (C) und 0,1 bis 14,6 Mol-% der einen oder der mehreren Struktureinheiten (D) enthalten, und
insbesondere bevorzugt 25,0 bis 77,6 Mol-% der einen oder der mehreren Struktureinheiten (A), 0,5 bis 4,4 Mol-% der einen oder der mehreren Struktureinheiten (B), 18,0 bis 50,0 Mol-% der einen oder der mehreren Struktureinheiten (C) und 0,5 bis 24,6 Mol-% der einen oder der mehreren Struktureinheiten (D) enthalten.

11. Reinigungsmittel-Zusammensetzung nach Anspruch 10, **dadurch gekennzeichnet, dass** das eine oder die mehreren Copolymere der Komponente Z1) eine oder mehrere Struktureinheiten (D) ausgewählt aus den Struktureinheiten der folgenden allgemeinen Formeln (IX) und/oder (X) enthalten: worin
R¹¹ gleich oder verschieden ist und repräsentiert wird durch H und/oder Methyl;
Z gleich oder verschieden ist und repräsentiert wird durch O und/oder NH;
worin
R¹¹ gleich oder verschieden ist und repräsentiert wird durch H und/oder Methyl;
Q gleich oder verschieden ist und repräsentiert wird durch O und/oder NH; und
R¹⁵ gleich oder verschieden ist und repräsentiert wird durch H, (CₙH₂ₙ)-SO₃H mit n = 0, 1, 2, 3 oder 4; (CₙH₂ₙ)-OH mit n = 0, 1, 2, 3 oder 4; (CₙH₂ₙ)-PO₃H₂ mit n = 0, 1, 2, 3 oder 4; (CₙH₂ₙ)-OPO₃H₂ mit n = 0, 1, 2, 3 oder 4; (C₆H₄)-SO₃H; (C₆H₄)-PO₃H₂; (C₆H₄)-OPO₃H₂ und/oder
(CₘH₂ₘ)ₑ-O-(A'O)ᵤ-R¹⁶ mit m = 0, 1, 2, 3 oder 4, e = 0, 1, 2, 3 oder 4, A' = C_{x'}H_{2x'} mit x' = 2, 3, 4 oder 5, u = eine ganze Zahl von 1 bis 350 und R¹⁶ gleich oder verschieden sowie repräsentiert durch eine unverzweigte oder verzweigte C₁-C₄-Alkylgruppe.

12. Reinigungsmittel-Zusammensetzung nach einem oder mehreren der Ansprüche 1 bis 11, **dadurch gekennzeichnet, dass** die Struktureinheiten (A), (B), (C) und gegebenenfalls (D) des einen oder der mehreren Copolymere der Komponente Z1) in statistischer, blockförmiger, alternierender oder gradientenartiger Verteilung im Copolymer vorliegen.

13. Reinigungsmittel-Zusammensetzung nach einem oder mehreren der Ansprüche 1 bis 12, **dadurch gekennzeichnet, dass** das gewichtsmittlere Molekulargewicht M_{w} des einen oder der mehreren Copolymere der Komponente Z1) von 10 000 bis 250 000 g/mol, vorzugsweise von 15 000 bis 200 000 g/mol und besonders bevorzugt von 20 000 bis 150 000 g/mol beträgt.

14. Reinigungsmittel-Zusammensetzung nach einem oder mehreren der Ansprüche 1 bis 13, **dadurch gekennzeichnet, dass** sie das eine oder die mehreren Copolymere der Komponente Z1) in einer Menge von 0,01 bis 5 Gew.-% und bevorzugt in einer Menge von 0,1 bis 0,5 Gew.-% enthält, jeweils bezogen auf das Gesamtgewicht der Reinigungsmittel-Zusammensetzung.

15. Reinigungsmittel-Zusammensetzung nach einem oder mehreren der Ansprüche 1 bis 14, **dadurch gekennzeichnet, dass** das eine oder die mehreren Tenside der Komponente Z2) ausgewählt sind aus der Gruppe bestehend aus anionischen, nichtionischen, amphoteren und kationischen Tensiden.

16. Reinigungsmittel-Zusammensetzung nach Anspruch 15, **dadurch gekennzeichnet, dass** das eine oder die mehreren Tenside der Komponente Z2) ausgewählt sind aus der Gruppe bestehend aus Fettalkoholpolyglykolethern, Alkylpolyglykosiden, Alkylbenzolsulfonaten, Alkansulfonaten, Alkylethersulfaten, Alkylsulfaten und quartären Ammoniumverbindungen.

17. Reinigungsmittel-Zusammensetzung nach einem oder mehreren der Ansprüche 1 bis 16, **dadurch gekennzeichnet, dass** der Anteil des einen oder der mehreren Tenside der Komponente Z2) an der erfindungsgemäßen Reinigungsmittel-Zusammensetzung von 0,1 bis 20 Gew.-% und vorzugsweise von 0,1 bis 6,0 Gew.-% beträgt, jeweils bezogen auf das Gesamtgewicht der Reinigungsmittel-Zusammensetzung.

18. Reinigungsmittel-Zusammensetzung nach einem oder mehreren der Ansprüche 1 bis 17, **dadurch gekennzeichnet, dass** sie zusätzlich zu dem einen oder den mehreren Copolymeren der Komponente Z1), dem einen oder den mehreren Tensiden der Komponente Z2) und Wasser der Komponente Z3) eine oder mehrere weitere Substanzen ausgewählt aus den Komponenten Z4), Z5), Z6) oder/oder Z7) enthält:
Z4) eine oder mehrere anorganische oder organische Säuren als Komponente Z4),
Z5) einen oder mehrere Komplexbildner als Komponente Z5),
Z6) ein oder mehrere von Wasser verschiedene Lösungsmittel als Komponente Z6),
Z7) ein oder mehrere weitere Additive, vorzugsweise ausgewählt aus der Gruppe bestehend aus Viskositätsreglern, Enzymen, Bleichmitteln, Konservierungsmitteln, Duftstoffen und Farbstoffen, als Komponente Z7),
und der pH-Wert der Reinigungsmittel-Zusammensetzung vorzugsweise von 1 bis 14 und besonders bevorzugt von 3 bis 11 beträgt.

19. Reinigungsmittel-Zusammensetzung nach Anspruch 18, **dadurch gekennzeichnet, dass** sie
Z1) 0,005 bis 10,00 Gew.-% der Komponente Z1),
Z2) 0,10 bis 20,00 Gew.-% der Komponente Z2),
Z3) 10,00 bis 99,8 Gew.-% der Komponente Z3),
Z4) 0 bis 10 Gew.-% der Komponente Z4),
Z5) 0 bis 10 Gew.-% der Komponente Z5),
Z6) 0 bis 10 Gew.-% der Komponente Z6), und
Z7) 0 bis 10 Gew.-% der Komponente Z7)
enthält, jeweils bezogen auf das Gesamtgewicht der Reinigungsmittel-Zusammensetzung.

20. Verwendung einer Reinigungsmittel-Zusammensetzung nach einem oder mehreren der Ansprüche 1 bis 19 oder mindestens eines Copolymers wie in einem oder mehreren der Ansprüche 1 bis 13 definiert zur Behandlung von harten Oberflächen, vorzugsweise aus Keramik, Stein, Porzellan, Glas, Edelstahl, Metall, Kunststoff, Linoleum oder Holz.

21. Verwendung nach Anspruch 20, um der harten Oberfläche, auf der die Reinigungsmittel-Zusammensetzung oder das mindestens eine Copolymer angewendet wurde, hydrophile Eigenschaften zu verleihen.

22. Verwendung nach Anspruch 20, um auf der harten Oberfläche, auf der die Reinigungsmittel-Zusammensetzung oder das mindestens eine Copolymer angewendet wurde, Glanz zu erzeugen.

23. Verwendung nach Anspruch 20, um permanente Eigenschaften, vorzugsweise "anti-Fleck", "anti-Spuren" oder "anti-Streifen", auf der harten Oberfläche, auf der die Reinigungsmittel-Zusammensetzung oder das mindestens eine Copolymer aufgebracht wurde, zu erzielen.

24. Verwendung nach Anspruch 20, um einen Reparatureffekt der harten Oberfläche, auf der die Reinigungsmittel-Zusammensetzung oder das mindestens eine Copolymer angewendet wurde, zu erzielen.

25. Verfahren zur Behandlung oder Reinigung einer harten Oberfläche, **dadurch gekennzeichnet, dass** die harte Oberfläche in Kontakt mit einer Reinigungsmittel-Zusammensetzung nach einem oder mehreren der Ansprüche 1 bis 19 oder mit mindestens einem Copolymer wie in einem oder mehreren der Ansprüche 1 bis 13 definiert gebracht wird.

## Claims

1. Detergent composition comprising
Z1) one or more copolymers containing
a) 0.1 to 99.8 mol%, preferably 25.0 to 80.0 mol% and more preferably 25.0 to 77.6 mol% of one or more cationic structural units (A)
b) 0.1 to 99.8 mol%, preferably 0.4 to 4.5 mol% and more preferably 0.5 to 4.4 mol% of one or more macromonomeric structural units (B) and
c) 0.1 to 99.8 mol% of one or more structural units (C) which differ from the structural units (A) and (B),
**characterized in that** the one or more cationic structural units (A) are represented by the following general formulae (I) and/or (II): in which
R¹ and R^{1a} are each the same or different and are each independently hydrogen and/or a methyl radical,
R^{1b}, R³, R⁴ and R⁵ are each the same or different and are each independently represented by hydrogen, an aliphatic hydrocarbyl radical having 1 to 20 and preferably 1 to 4 carbon atoms, a cycloaliphatic hydrocarbyl radical having 5 to 20 and preferably 5 to 8 carbon atoms, an aryl radical having 6 to 14 carbon atoms and/or polyethylene glycol (PEG), are preferably each the same or different and each independently represented by hydrogen and/or methyl and are more preferably each methyl,
Y is the same or different and is represented by oxygen, NH and/or NR³,
V is the same or different and is represented by -(CH₂)ₓ-,
x , is the same or different and is represented by an integer from 1 to 6,
X and X₁ are each the same or different and are each independently represented by a halogen atom, C₁- to C₄-alkylsulfate and/or C₁- to C₄-alkylsulfonate,
and the one or more macromonomeric structural units (B) are represented by the general formula (III): in which
R^{x} is the same or different and is represented by H and/or methyl,
Z is the same or different and is represented by C=O and/or O(CH₂)₄ and is preferably O(CH₂)₄,
1 on molar average is a number from 0 to 7 and preferably from 0 to 6, and
p on molar average is a number from 1 to 150, preferably from 11 to 150 and more preferably from 12 to 150,
and the one or more structural units (C) are the polymerization product of at least one monomer species selected from the group consisting of noncationic acrylamides, noncationic methacrylamides and N-vinyl-substituted lactams having 5 to 7 ring atoms,
and
Z2) one or more surfactants
and
Z3) water,
where the detergent composition contains the one or more copolymers of component Z1) in an amount of 0.005% to 10% by weight, based on the total weight of the detergent composition.

2. Detergent composition according to Claim 1, **characterized in that** the one or more cationic structural units (A) of the one or more copolymers of component Z1) are the polymerization product of at least one monomer species selected from the group consisting of [2-(acryloyloxy)ethyl]trimethylammonium chloride, [2-(acryloylamino)ethyl]trimethylammonium chloride, [2-(acryloyloxy)ethyl]trimethylammonium methosulfate, [2-(methacryloyloxy)ethyl]trimethylammonium chloride or methosulfate, [3-(acryloylamino)propyl] trimethylammonium chloride, [3-(methacryloylamino)propyl]trimethylammonium chloride and diallyldimethylammonium chloride (DADMAC), preferably selected from the group consisting of [3-(acryloylamino)propyl]trimethylammonium chloride, [3-(methacryloylamino)propyl]trimethylammonium chloride and diallyldimethylammonium chloride, and more preferably selected from the group consisting of [3-(methacryloylamino)propyl]trimethylammonium chloride and diallyldimethylammonium chloride.

3. Detergent composition according to Claim 1 or 2, **characterized in that** the one or more macromonomeric structural units (B) of the formula (III) of the one or more copolymers of component Z1) are the polymerization product of at least one monomer species selected from the group consisting of polyethylene glycol vinyloxybutyl ether, polyethylene glycol-co-polypropylene glycol vinyloxybutyl ether (in which 1 on molar average is a number from 1 to 7, preferably from 2 to 6 and more preferably from 3 to 6), polyethylene glycol (meth)acrylate and polyethylene glycol-co-polypropylene glycol (meth)acrylate (in which 1 on molar average is a number from 1 to 7, preferably from 2 to 6 and more preferably from 3 to 6).

4. Detergent composition according to one or more of Claims 1 to 3, **characterized in that**, in the one or more macromonomeric structural units (B) of the formula (III) of the one or more copolymers of component Z1),
i) R^{x} is H, 1 = 0 and p on molar average is a number from 1 to 150, preferably from 11 to 150 and more preferably from 12 to 150 when Z is O(CH₂)₄ or
ii) R^{x} is the same or different and is represented by H and/or methyl, 1 on molar average is a number from 1 to 7, preferably from 2 to 6 and more preferably from 3 to 6, and p on molar average is a number from 1 to 150, preferably from 11 to 150 and more preferably from 12 to 150 when Z is C=O.

5. Detergent composition according to one or more of Claims 1 to 4, **characterized in that** the one or more copolymers of component Z1) contain 25.0 to 80.0 mol% of the one or more structural units (A), 0.4 to 4.5 mol% of the one or more structural units (B) and 15.5 to 74.6 mol% of the one or more structural units (C).

6. Detergent composition according to one or more of Claims 1 to 5, **characterized in that** the one or more copolymers of component Z1) contain 25.0 to 77.6 mol% of the one or more structural units (A), 0.5 to 4.4 mol% of the one or more structural units (B) and 18.0 to 74.5 mol% of the one or more structural units (C).

7. Detergent composition according to one or more of Claims 1 to 6, **characterized in that** the one or more structural units (C) of the one or more copolymers of component Z1) are selected from the group consisting of the polymerization product of at least one N-vinyl-substituted lactam having 5 to 7 ring atoms and the structural units of the following general formulae (IV) and/or (V): in which
R¹ is the same or different and is hydrogen and/or methyl, and
R³ and R⁴ are each the same or different and are each independently represented by hydrogen, an aliphatic hydrocarbyl radical having 1 to 20 and preferably 1 to 4 carbon atoms, a cycloaliphatic hydrocarbyl radical having 5 to 20 and preferably 5 to 8 carbon atoms, an aryl radical having 6 to 14 carbon atoms, an alkylaryl radical having 7 to 14 carbon atoms, a branched or unbranched C₁-C₅-monohydroxyalkyl group and/or polyethylene glycol (PEG),
in which
R¹¹ is the same or different and is represented by H and/or methyl;
X is the same or different and is represented by NH-(CₙH₂ₙ) with n = 1, 2, 3 or 4; and
R¹³ is the same or different and is represented by OH, N(CH₃)₂, SO₃H, PO₃H₂, O-PO₃H₂ and/or para-substituted C₆H₄-SO₃H.

8. Detergent composition according to Claim 7, **characterized in that** the one or more structural units (C) of the one or more copolymers of component Z1) are selected from the structural units of the general formula (IV) .

9. Detergent composition according to one or more of Claims 1 to 8, **characterized in that** the one or more structural units (C) of the one or more copolymers of component Z1) are the polymerization product of at least one monomer species selected from the group consisting of acrylamide, methacrylamide, N-methylacrylamide, N,N-dimethylacrylamide, N-ethylacrylamide, N-cyclohexyl-acrylamide, N-benzylacrylamide, N-methylolacrylamide, N-isopropylacrylamide and N-tert-butylacrylamide and preferably selected from the group consisting of N,N-dimethylacrylamide and N-isopropylacrylamide.

10. Detergent composition according to one or more of Claims 1 to 9, **characterized in that** the one or more copolymers of component Z1), in addition to the structural units (A), (B) and (C), contain one or more structural units (D) which differ from the structural units (A), (B) and (C), and where the one or more copolymers contain
preferably 0.1 to 99.7 mol% of the one or more structural units (A), 0.1 to 99.7 mol% of the one or more structural units (B), 0.1 to 99.7 mol% of the one or more structural units (C) and 0.1 to 99.7 mol% of the one or more structural units (D),
more preferably 25.0 to 80.0 mol% of the one or more structural units (A), 0.4 to 4.5 mol% of the one or more structural units (B), 15.5 to 60.0 mol% of the one or more structural units (C) and 0.1 to 14.6 mol% of the one or more structural units (D), and
especially preferably 25.0 to 77.6 mol% of the one or more structural units (A), 0.5 to 4.4 mol% of the one or more structural units (B), 18.0 to 50.0 mol% of the one or more structural units (C) and 0.5 to 24.6 mol% of the one or more structural units (D).

11. Detergent composition according to Claim 10, **characterized in that** the one or more copolymers of component Z1) contain one or more structural units (D) selected from the structural units of the following general formulae (IX) and/or (X): in which
R¹¹ is the same or different and is represented by H and/or methyl;
Z is the same or different and is represented by O and/or NH;
in which
R¹¹ is the same or different and is represented by H and/or methyl;
Q is the same or different and is represented by O and/or NH; and
R¹⁵ is the same or different and is represented by H, (CₙH₂ₙ)-SO₃H with n = 0, 1, 2, 3 or 4; (CₙH₂ₙ)-OH with n = 0, 1, 2, 3 or 4; (CₙH₂ₙ)-PO₃H₂ with n = 0, 1, 2, 3 or 4; (CₙH₂ₙ)-OPO₃H₂ with n = 0, 1, 2, 3 or 4; (C₆H₄)-SO₃H; (C₆H₄)-PO₃H₂; (C₆H₄)-OPO₃H₂ and/or (CₘH₂ₘ)ₑ-O-(A'O)ᵤ-R¹⁶ with m = 0, 1, 2, 3 or 4, e = 0, 1, 2, 3 or 4, A' = C_{x'}H_{2x'} with x' = 2, 3, 4 or 5, u = an integer from 1 to 350 and R¹⁶ is the same or different and is represented by an unbranched or branched C₁-C₄-alkyl group.

12. Detergent composition according to one or more of Claims 1 to 11, **characterized in that** the structural units (A), (B), (C) and optionally (D) of the one or more copolymers of component Z1) are present in the copolymer in a random, blockwise, alternating or gradient distribution.

13. Detergent composition according to one or more of Claims 1 to 12, **characterized in that** the weight average molecular weight M_{w} of the one or more copolymers of component Z1) is from 10 000 to 250 000 g/mol, preferably from 15 000 to 200 000 g/mol and more preferably from 20 000 to 150 000 g/mol.

14. Detergent composition according to one or more of Claims 1 to 13, **characterized in that** it comprises the one or more copolymers of component Z1) in an amount of 0.01% to 5% by weight and preferably in an amount of 0.1% to 0.5% by weight, based in each case on the total weight of the detergent composition.

15. Detergent composition according to one or more of Claims 1 to 14, **characterized in that** the one or more surfactants of component Z2) are selected from the group consisting of anionic, nonionic, amphoteric and cationic surfactants.

16. Detergent composition according to Claim 15, **characterized in that** the one or more surfactants of component Z2) are selected from the group consisting of fatty alcohol polyglycol ethers, alkyl polyglycosides, alkylbenzenesulfonates, alkanesulfonates, alkyl ether sulfates, alkyl sulfates and quaternary ammonium compounds.

17. Detergent composition according to one or more of Claims 1 to 16, **characterized in that** the proportion of the one or more surfactants of component Z2) in the detergent composition of the invention is from 0.1% to 20% by weight and preferably from 0.1% to 6.0% by weight, based in each case on the total weight of the detergent composition.

18. Detergent composition according to one or more of Claims 1 to 17, **characterized in that** it comprises, in addition to the one or more copolymers of component Z1), the one or more surfactants of component Z2) and water of component Z3), one or more further substances selected from components Z4), Z5), Z6) and/or Z7):
Z4) one or more inorganic or organic acids as component Z4),
Z5) one or more complexing agents as component Z5),
Z6) one or more solvents other than water as component Z6),
Z7) one or more further additives, preferably selected from the group consisting of viscosity regulators, enzymes, bleaches, preservatives, fragrances and dyes, as component Z7),
and the pH of the detergent composition is preferably from 1 to 14 and more preferably from 3 to 11.

19. Detergent composition according to Claim 18, **characterized in that** it comprises
Z1) 0.005% to 10.00% by weight of component Z1),
Z2) 0.10% to 20.00% by weight of component Z2),
Z3) 10.00% to 99.8% by weight of component Z3),
Z4) 0% to 10% by weight of component Z4),
Z5) 0% to 10% by weight of component Z5),
Z6) 0% to 10% by weight of component Z6), and
Z7) 0% to 10% by weight of component Z7),
based in each case on the total weight of the detergent composition.

20. Use of a detergent composition according to one or more of Claims 1 to 19 or of at least one copolymer as defined in one or more of Claims 1 to 13 for treatment of hard surfaces, preferably of ceramic, stone, porcelain, glass, stainless steel, metal, plastic, linoleum or wood.

21. Use according to Claim 20 for imparting hydrophilic properties to the hard surface on which the detergent composition or the at least one copolymer has been employed.

22. Use according to Claim 20 for producing shine on the hard surface on which the detergent composition or the at least one copolymer has been employed.

23. Use according to Claim 20 for achieving permanent properties, preferably "anti-stain", "anti-trace" or "anti-streak" properties, on the hard surface on which the detergent composition or the at least one copolymer has been applied.

24. Use according to Claim 20 for achieving a repair effect on the hard surface on which the detergent composition or the at least one copolymer has been employed.

25. Method of treating or cleaning a hard surface, **characterized in that** the hard surface is contacted with a detergent composition according to one or more of Claims 1 to 19 or with at least one copolymer as defined in one or more of Claims 1 to 13.

## Revendications

1. Composition nettoyante contenant
Z1) un ou plusieurs copolymères contenant
a) 0,1 à 99,8 % en moles, de préférence 25,0 à 80,0 % en moles, et tout particulièrement 25,0 à 77,6 % en moles d'un ou plusieurs motifs structuraux cationiques (A),
b) 0,1 à 99,8 % en moles, de préférence 0,4 à 4,5 % en moles et tout particulièrement 0,5 à 4,4 % en moles d'un ou plusieurs motifs structuraux macromonomères (B) et
c) 0,1 à 99,8 % en moles d'un ou plusieurs motifs structuraux (C) qui se distinguent des motifs structuraux (A) et (B),
**caractérisée en ce que** le ou les motifs structuraux cationiques (A) sont représentés par les formules générales (I) et/ou (II) ci-après dans lesquelles
R¹ et R^{1a} sont chacun identiques ou différents et représentent chacun indépendamment l'un de l'autre un ydrogène et/ou un radical méthyle,
R^{1b}, R³, R⁴ et R⁵ sont chacun identiques ou différents et représentent chacun indépendamment des autres un hydrogène, un radical hydrocarboné aliphatique ayant 1 à 20, de préférence 1 à 4 atomes de carbone, un radical hydrocarboné cycloaliphatique ayant 5 à 20, de préférence 5 à 8 atomes de carbone, un radical aryle ayant 6 à 14 atomes de carbone et/ou un polyéthylèneglycol (PEG), de préférence sont chacun identiques ou différents et représentent chacun indépendamment des autres un hydrogène et/ou un méthyle, et désignent tout particulièrement chacun un méthyle,
Y est identique ou différent et représente un oxygène, NH et/ou NR³,
V est identique ou différent et représente-(CH₂)ₓ-,
X est identique ou différent et représente un nombre entier de 1 à 6,
X et X₁ sont chacun identiques ou différents et représentent chacun indépendamment de l'autre un atome d'halogène, un alkyle en C₁-C₄-sulfate et/ou un alkyle en C₁-C₄-sulfonate,
et le ou les motifs structuraux macromonomères (B) sont représentés par la Formule générale (III) : dans laquelle
R^{x} est identique ou différent et représente H et/ou un méthyle,
Z est identique ou différent et représente C=O et/ou O(CH₂)₄ et représente de préférence O(CH₂)₄,
1 en moyenne en moles, représente un nombre de 0 à 7 et de préférence de 0 à 6, et
p en moyenne en moles, représente un nombre de 1 à 150, de préférence de 11 à 150 et tout particulièrement de 12 à 150,
et le ou les motifs structuraux (C) représentent le produit de la polymérisation d'au moins une espèce monomère choisie dans le groupe consistant en les acrylamides non cationiques, les méthacrylamides non cationiques et les lactames à substitution N-vinyle ayant 5 à 7 atomes nucléaires, et
Z2) représente un ou plusieurs tensioactifs
et
Z3) représente l'eau,
la composition nettoyante contenant, par rapport au poids de la composition nettoyante, le ou les copolymères du composant Z1) en une quantité de 0,005 à 10 % en poids.

2. Composition nettoyante selon la revendication 1, **caractérisée en ce que** le ou les motifs cationiques (A) du ou des copolymères du composant Z1) représentent le produit de la polymérisation d'au moins une espèce monomère choisie dans le groupe consistant en le chlorure de [2-(acryloyloxy)-éthyl]-triméthylammonium, le chlorure de [2-(acryloylamino)-éthyl]-triméthylammonium, le méthosulfate de [2-(acryloyloxy)-éthyl]-triméthylammonium, le chlorure ou le méthosulfate de [2-(méthacryloyloxy)-éthyl]-triméthylammonium, le chlorure de [3-(acryloylamino)-propyl]-triméthylammonium, le chlorure de [3-(méthacryloylamino)-propyl]-triméthylammonium et le chlorure de diallyldiméthylammonium (DADMAC), de préférence choisie dans le groupe consistant en le chlorure de [3-(acryloylamino)-propyl]-triméthylammonium, le chlorure de [3-(méthacryloylamino)-propyl]-triméthylammonium et le chlorure de diallyldiméthylammonium et tout particulièrement choisie dans le groupe consistant en le chlorure de [3-(méthacryloylamino)-propyl]-triméthylammonium et le chlorure de diallyldiméthylammonium.

3. Composition nettoyante selon la revendication 1 ou 2, **caractérisée en ce que** le ou les motifs structuraux macromonomères (B) de Formule (III) du ou des copolymères du composant Z1) représentent le produit de la polymérisation d'au moins une espèce monomère choisie dans le groupe consistant en l'éther vinyloxybutylique du polyéthylèneglycol, l'éther vinyloxybutylique du polyéthylèneglycol-co-polypropylèneglycol (dans lequel l, en moyenne en moles, représente un nombre de 1 à 7, de préférence de 2 à 6 et tout particulièrement de 3 à 6), le (méth)acrylate de polyéthylèneglycol et le (méth)acrylate de polyéthylèneglycol-co-polypropylèneglycol (dans lequel 1, en moyenne en moles, représente un nombre de 1 à 7, de préférence de 2 à 6 et tout particulièrement de 3 à 6).

4. Composition nettoyante selon l'une ou plusieurs des revendications 1 à 3, **caractérisée en ce que**, dans le ou les motifs structuraux macromonomères (B) de Formule (III) du ou des copolymères du composant Z1)
i) R^{x} représente H, l = 0 et p, en moyenne en moles, représente un nombre de 1 à 150, de préférence de 11 à 150 et tout particulièrement de 12 à 150, quand Z représente O(CH₂)₄ ou
ii) R^{x} est identique ou différent et représente H et/ou un méthyle, l, en moyenne en moles, représente un nombre de 1 à 7, de préférence de 2 à 6 et tout particulièrement de 3 à 6, et p, en moyenne en moles, représente un nombre de 1 à 150, de préférence de 11 à 150 et tout particulièrement de 12 à 150, quand Z représente C=O.

5. Composition nettoyante selon l'une ou plusieurs des revendications 1 à 4, **caractérisée en ce que** le ou les copolymères du composant Z1) contiennent 25,0 à 80,0 % en moles du ou des motifs structuraux (A), 0,4 à 4,5 % en moles du ou des motifs structuraux (B) et 15,5 à 74,6 % en moles du ou des motifs structuraux (C).

6. Composition nettoyante selon l'une ou plusieurs des revendications 1 à 5, **caractérisée en ce que** le ou les copolymères du composant Z1) contiennent 25,0 à 77,6 % en moles du ou des motifs structuraux (A), 0,5 à 4,4 % en moles du ou des motifs structuraux (B) et 18,0 à 74,5 % en moles du ou des motifs structuraux (C).

7. Composition nettoyante selon l'une ou plusieurs des revendications 1 à 6, **caractérisée en ce que** le ou les motifs structuraux (C) du ou des copolymères du composant Z1) sont choisis dans le groupe consistant en le produit de la polymérisation d'au moins un lactame à substitution N-vinyle ayant 5 à 7 atomes de nucléaires et les motifs structuraux ayant les Formules générales (IV) et/ou (V) ci-après : dans laquelle
R¹ est identique ou différent et représente un hydrogène et/ou un méthyle, et
R³ et R⁴ sont chacun identiques ou différents et représentent chacun indépendamment de l'autre un hydrogène, un radical hydrocarboné aliphatique ayant 1 à 20, de préférence 1 à 4 atomes de carbone, un radical hydrocarboné cycloaliphatique ayant 5 à 20, de préférence 5 à 8 atomes de carbone, un radical aryle ayant 6 à 14 atomes de carbone, un radical alkylaryle ayant 7 à 14 atomes de carbone, un groupe monohydroxyalkyle en C₁-C₅ ramifié ou non ramifié et/ou un polyéthylèneglycol (PEG)
dans laquelle
R¹¹ est identique ou différent et représente H et/ou un méthyle ;
X est identique ou différent et représente NH- (CₙH₂ₙ) avec n = 1, 2, 3 ou 4 ; et
R¹³ est identique ou différent et représente OH, N(CH₃)₂, SO₃H, PO₃H₂, O-PO₃H₂ et/ou C₆H₄-SO₃H substitué en para.

8. Composition nettoyante selon la revendication 7, **caractérisée en ce que** le ou les motifs structuraux (C) du ou des copolymères du composant Z1) sont choisis parmi les motifs structuraux de Formule générale (IV).

9. Composition nettoyante selon l'une ou plusieurs des revendications 1 à 8, **caractérisée en ce que** le ou les motifs structuraux (C) du ou des copolymères du composant Z1) représentent le produit de la polymérisation d'au moins une espèce monomère choisie dans le groupe consistant en l'acrylamide, le méthacrylamide, le N-méthylacrylamide, le N,N-diméthylacrylamide, le N-éthylacrylamide, le N-cyclohexylacrylamide, le N-benzylacrylamide, le N-méthylolacrylamide, le N-isopropylacrylamide et le N-tert-butylacrylamide, et de préférence choisie dans le groupe consistant en le N,N-diméthylacrylamide et le N-isopropylacrylamide.

10. Composition nettoyante selon l'une ou plusieurs des revendications 1 à 9, **caractérisée en ce que** le ou les copolymères du composant Z1) contiennent en plus des motifs structuraux (A), (B) et (C) un ou plusieurs motifs structuraux (D) qui se distinguent des motifs structuraux (A), (B) et (C), et le ou les copolymères contenant de préférence 0,1 à 99,7 % en moles du ou des motifs structuraux (A), 0,1 à 99,7 % en moles du ou des motifs structuraux (B), 0,1 à 99,7 % en moles du ou des motifs structuraux (C) et 0,1 à 99,7 % en moles du ou des motifs structuraux (D), plus particulièrement 25,0 à 80,0 % en moles du ou des motifs structuraux (A), 0,4 à 4,5 % en moles du ou des motifs structuraux (B), 15,5 à 60,0 % en moles du ou des motifs structuraux (C) et 0,1 à 14,6 % en moles du ou des motifs structuraux (D), et
contiennent plus particulièrement 25,0 à 77,6 % en moles du ou des motifs structuraux (A), 0,5 à 4,4 % en moles du ou des motifs structuraux (B), 18,0 à 50,0 % en moles du ou des motifs structuraux (C) et 0,5 à 24,6 % en moles du ou des motifs structuraux (D).

11. Composition nettoyante selon la revendication 10, **caractérisée en ce que** le ou les copolymères du composant Z1) contiennent un ou plusieurs motifs structuraux (D) choisis parmi les motifs structuraux ayant les formules générales (IX) et/ou (X) ci-après : dans laquelle
R¹¹ est identique ou différent et représente H et/ou un méthyle ;
Z est identique ou différent et représente O et/ou NH ;
dans laquelle
R¹¹ est identique ou différent et représente H et/ou un méthyle ;
Q est identique ou différent et représente O et/ou NH ; et
R¹⁵ est identique ou différent et représente H, (CₙH₂ₙ)-SO₃H avec n = 0, 1, 2, 3 ou 4 ; (CₙH₂ₙ)-OH avec n = 0, 1, 2, 3 ou 4 ; (CₙH₂ₙ)-PO₃H₂ avec n = 0, 1, 2, 3 ou 4 ; (CₙH₂ₙ)-OPO₃H₂ avec n = 0, 1, 2, 3 ou 4 ; (C₆H₄)-SO₃H ; (C₆H₄)-PO₃H₂ ; (C₆H₄)-OPO₃H₂ et/ou (CₘH₂ₘ)ₑ-O-(A'O)ᵤ-R¹⁶ avec m = 0, 1, 2, 3 ou 4, e = 0, 1, 2, 3 ou 4,
A' = C_{x'}H_{2x'} -avec x' = 2, 3, 4 ou 5, u = un nombre entier de 1 à 350 et R¹⁶ est identique ou différent ainsi que représenté par un groupe alkyle en C₁-C₄ non ramifié ou ramifié.

12. Composition nettoyante selon l'une ou plusieurs des revendications 1 à 11, **caractérisée en ce que** les motifs structuraux (A), (B), (C) et éventuellement (D) du ou des copolymères du composant Z1) se présentent dans le copolymère selon une distribution statistique, en blocs, alternée ou à gradient.

13. Composition nettoyante selon l'une ou plusieurs des revendications 1 à 12, **caractérisée en ce que** la masse moléculaire moyenne en masse M_{w} du ou des copolymères du composant Z1) est de 10 000 à 250 000 g/mol, de préférence de 15 000 à 200 000 g/mol et tout particulièrement de 20 000 à 150 000 g/mol.

14. Composition nettoyante selon l'une ou plusieurs des revendications 1 à 13, **caractérisée en ce qu'**elle contient le ou les copolymères du composant Z1) en une quantité de 0,01 à 5 % en poids et de préférence en une quantité de 0,1 à 0,5 % en poids, dans chaque cas par rapport au poids total de la composition nettoyante.

15. Composition nettoyante selon l'une ou plusieurs des revendications 1 à 14, **caractérisée en ce que** le ou les tensioactifs du composant Z2) sont choisis dans le groupe consistant en les tensioactifs anioniques, non ioniques, amphotères et cationiques.

16. Composition nettoyante selon la revendication 15, **caractérisée en ce que** le ou les tensioactifs du composant Z2) sont choisis dans le groupe consistant en les éthers du polyglycol d'alcools gras, les alkylpolyglycosides, les alkylbenzènesulfonates, les alcanesulfonates, les alkyléthersulfates, les alkylsulfates et les composés de l'ammonium quaternaire.

17. Composition nettoyante selon l'une ou plusieurs des revendications 1 à 16, **caractérisée en ce que** la proportion du ou des tensioactifs du composant Z2) dans la composition nettoyante selon l'invention est de 0,1 à 20 % en poids et de préférence de 0,1 à 6,0 % en poids, dans chaque cas par rapport au poids total de la composition nettoyante.

18. Composition nettoyante selon l'une ou plusieurs des revendications 1 à 17, **caractérisée en ce qu'**elle contient, en plus du ou des copolymères du composant Z1), du ou des tensioactifs du composant Z2) et de l'eau du composant Z3) une ou plusieurs autres substances choisies parmi les composants Z4), Z5), Z6) et/ou Z7) :
Z4) représente un ou plusieurs acides inorganiques ou organiques en tant que composant Z4),
Z5) représente un ou plusieurs complexants en tant que composant Z5),
Z6) représente un ou plusieurs solvants différents de l'eau en tant que composant Z6),
Z7) représente un ou plusieurs autres additifs, choisis de préférence dans le groupe consistant en les régulateurs de viscosité, les enzymes, les agents de blanchiment, les conservateurs, les parfums et les colorants, en tant que composant Z7),
et le pH de la composition nettoyante est de préférence de 1 à 14 et tout particulièrement de 3 à 11.

19. Composition nettoyante selon la revendication 18, **caractérisée en ce qu'**elle contient
Z1) 0,005 à 10,00 % en poids du composant Z1),
Z2) 0,10 à 20,00 % en poids du composant Z2),
Z3) 10,00 à 99,8 % en poids du composant Z3),
Z4) 0 à 10 % en poids du composant Z4),
Z5) 0 à 10 % en poids du composant Z5),
Z6) 0 à 10 % en poids du composant Z6), et
Z7) 0 à 10 % en poids du composant Z7)
chacun par rapport au poids total de la composition nettoyante.

20. Utilisation d'une composition nettoyante selon l'une ou plusieurs des revendications 1 à 19 ou d'au moins un copolymère tel que défini dans l'une ou plusieurs des revendications 1 à 13 pour le traitement de surfaces dures, de préférence en céramique, pierre, porcelaine, verre, acier inoxydable, métal, plastique, linoléum ou bois.

21. Utilisation selon la revendication 20, destinée à conférer des propriétés hydrophiles à la surface sur laquelle la composition nettoyante ou l'au moins un copolymère a été utilisé.

22. Utilisation selon la revendication 20, destinée à produire un brillant sur la surface dure sur laquelle la composition nettoyante ou l'au moins un copolymère est utilisé.

23. Utilisation selon la revendication 20, destinée à obtenir des propriétés permanentes, de préférence « antitache », « anti-traces » ou « antistries » sur la surface dure sur laquelle la composition nettoyante ou l'au moins un copolymère a été appliqué.

24. Utilisation selon la revendication 20, destinée à obtenir un effet de réparation de la surface dure sur laquelle la composition nettoyante ou l'au moins un copolymère a été utilisé.

25. Procédé de traitement ou de nettoyage d'une surface dure, **caractérisé en ce que** la surface dure est mise en contact avec une composition nettoyante selon l'une ou plusieurs des revendications 1 à 19 ou avec au moins un copolymère tel que défini dans l'une ou plusieurs des revendications 1 à 13.
